# EUROPÄISCHE PATENTSCHRIFT

(11) **EP 2 072 272 B1**
(45) Veröffentlichungstag und Bekanntmachung des Hinweises auf die Patenterteilung: **17.09.2014**
(21) Anmeldenummer: 08019554.8
(22) Anmeldetag: 07.11.2008
(51) Int. Cl.: B41J 13/12, G07B 17/00

(54) **Transportvorrichtung für zu bedruckende flache Güter**
Transport device for flat goods that are to be printed
Dispositif de transport pour des produits plats à imprimer

(30) Priorität: 17.12.2007 DE 102007060788; 11.07.2008 DE 102008032804
(43) Veröffentlichungstag der Anmeldung: 24.06.2009
(73) Patentinhaber: Francotyp-Postalia GmbH, 16547 Birkenwerder (DE)
(72) Erfinder: Muhl, Wolfgang, 16540 Hohen Neuendorf (DE)

(56) Entgegenhaltungen:
- FR-A1- 2 790 997
- US-A1- 2003 016 986

## Beschreibung

Die Erfindung betrifft eine Transportvorrichtung für zu bedruckende flache Güter gemäß des Oberbegriffs des Anspruchs 1. Die Erfindung kommt in mikroprozessorgesteuerten Druckvorrichtungen zum Einsatz und ist für Frankiermaschinen und andere Postverarbeitungsgeräte geeignet. Die Erfindung gestattet es, einen geringen Versatz der Dots beim Drucken zu erreichen, was insbesondere die Maschinenlesbarkeit eines Abdruckes eines frankierten Poststückes verbessert.

Ein Transportprinzip mit einem oben liegenden Band und einer unten angeordneten gefederten Gegendruckvorrichtung, zwischen welchen ein Poststück eingeklemmt wird, ist aus der Patentschrift DD 233 101 B5 bekannt, jedoch ist ein Thermotransferfarbband als Transportband ungeeignet. Das Thermotransferfarbband ist oberhalb eines Zuführtisches angeordnet, über welchen die Poststücke liegend poststromabwärts transportiert werden. Der Zuführtisch weist Öffnungen auf, durch welche eine angetriebene Gegendruckrolle auf das Poststück durchgreift.

Ein Transportprinzip mit einem oben liegenden Transportriemen und einer unten angeordneten gefederten Gegendruckvorrichtung, zwischen welchen ein Poststück eingeklemmt wird, ist aus der europäischen Patentschrift EP 1 079 975 B1 (oder FR 2790997) bekannt. Ein erster zwischen zwei Rollen schleifenförmig geführter Transportriemen ist oberhalb eines Zuführtisches angeordnet, über welchen die Poststücke liegend transportiert werden. Die poststromabwärts angeordnete Rolle des ersten Transportriemens ist dessen Antriebsrolle. Zwischen den beiden Rollen sind zwei Umlenkzylinder angeordnet, wobei der eine stromabwärts angeordnete Umlenkzylinder zur Einstellung der Riemenspannung mittels einer Schraube einstellbar ist. Der Zuführtisch weist Öffnungen auf, durch welche stromaufwarts und stromabwärts je eine federnd aufgehängte Gegendruckrolle auf das Poststück hindurchgreifen. Ein zweiter Riemen läuft über diese aufgehängten Gegendruckrollen und über mindestens eine nicht aufgehängte Rolle sowie über eine Antriebsrolle des zweiten Transportriemens.

Aus der Patentschrift US 6.550.994 B2 (oder US 2003016986) ist eine Frankiermaschine mit einer Poststücktransportvorrichtung bekannt, mit welcher die Briefe mittels eines oben liegenden Transportbandes und mehreren unten angeordneten gefederten Hebeln durch die Frankiermaschine transportiert werden. Ähnliches geht auch aus US 5.813.326, US 6.776.089 B1 und US 6.585.433 B2 hervor. Das Transportband ist auf Rollen schleifenförmig gelagert, aber erlaubt kein Hineinragen des Druckmoduls oder eines Teils davon in den Bereich zwischen den Rollen. Die Breite des Transportbandes ist relativ klein und entspricht etwa 1 Zoll. Die Ausdehnung des Gehäuses quer zur Poststücktransportrichtung ist dem gegenüber relativ groß. Hinzu kommt, dass eine zweite Druckposition für das Bedrucken der Frankierstreifen vorgesehen ist, die auf Rollen aufgerollt sind und die zum Bedrucken abgerollt werden. Dieser zweite Druckpfad verursacht höhere Herstellungskosten.

Im US 5.467.709 wurde bereits eine Druckvorrichtung für eine Ink-Jet-Frankiermaschine vorgeschlagen, wobei auf ein Poststück bei einem annähernd waagerechten Brieftransport ein Frankierdruck mittels eines Tintenstrahldruckkopfs aufgedruckt wird. Der Tintenstrahldruckkopf ist zum Drucken hinter einer Führungsplatte in einer Ausnehmung stationär angeordnet. Als Transportvorrichtung dient ein umlaufendes Transportband, welches ebenfalls auf der Seite der Führungsplatte angeordnet ist. Auf der anderen Seite gegenüber der Führungsplatte ist eine Stütz- und Andruckvorrichtung mit mehreren Rollen angeordnet, so dass ein zugeführtes Poststück zwischen den Rollen der Stütz- und Andruckvorrichtung und dem umlaufenden Transportband eingeklemmt wird. Die Vorrichtung kann aber ein Schieflaufen der Druckträger nicht vermeiden. Schon ein ungenügend gespanntes Transportband oder eine nicht exakt parallele Ausrichtung der Achsen von denjenigen Rollen, auf welchen das Transportband umläuft, birgt die vorgenannte Gefahr in sich. Durch die Vielzahl der Rollen der Stütz- und Andruckvorrichtung ist letztere sehr aufwendig.

In der DE 196 05 015 C1 (US 5.949.444) ist bereits eine Ausführung für eine Druckvorrichtung einer Ink-Jet-Frankiermaschine JetMail^{®} der Anmelderin Francotyp-Postalia AG & Co. vorgeschlagen worden, die bei einem nichtwaagerechten annähernd vertikalen Brieftransport einen Frankierdruck mittels einem Tintenstrahldruckkopf durchführt, der hinter einer Führungsplatte in einer Ausnehmung stationär angeordnet ist. Als Transportvorrichtung dient ein umlaufendes Transportband mit Andruckelementen für die Poststücke (Briefe bis 20 mm Dicke, DIN B4-Format) oder für Frankierstreifen, die auf Päckchen beliebiger Dicke aufklebbar ausgebildet sind. Der Druckträger (Brief, Postkarte, Frankierstreifen) wird zwischen den Andruckelementen und der Führungsplatte eingeklemmt.

Es wurden auch schon einfacher aufgebaute Transport- und Antriebsvorrichtungen ohne Gegendruckvorrichtung (DE 196 05 014 C1) oder mit Gegendruckvorrichtung (WO 99/44174) in der Nähe des Druckbereiches von mindestens einem Ink-Jet-Druckkopf vorgeschlagen. Letzterer ist in WO 99/44174 in Transportrichtung poststromabwärts von einem Einzugsrollenpaar angeordnet, wobei die obere Rolle angetrieben und die untere Gegendruckrolle gefedert ist. Ein weiteres Rollenpaar poststromabwärts vom Ink-Jet-Druckkopf nahe dem Auswurf übt ebenfalls eine Kraft auf den Druckträger aus, Der Druckbereich ist mehr als einen Radius der jeweils angetriebenen Rolle vom Kraftübertragungsbereich eines der Rollenpaare beabstandet. Die Druckinformation kann durch ein digitales Drucken prinzipiell zwar in allen Bereichen gewechselt werden, aber ein Drucken von hoher Qualität ist schwierig, um so höher die Transportgeschwindigkeit gewählt wird. Insbesondere kann beim Einsatz zweier Ink-Jet-Druckköpfe ein Versatz im Druckbild (Anschlussfehler) längs einer Drucklänge in Transportrichtung auftreten, der die maschinelle Auswertung des Druckbildes erschwert. Die Kraftwirkung des weiteren Rollenpaares poststromabwärts vom Ink-Jet-Druckkopf nahe dem Auswurf führt zu unterschied-lichen Weglängen und somit im Falle von zwei zueinander versetzten Ink-Jet-Druckköpfen zu dem Anschlussfehler im Druckbild. Die im Rahmen von aktuellen Programmen der Postbeförderer - zum Beispiel Information Based Indicia Programm der USPS - verlangte Druckqualität wäre somit nur mit einer niedrigen Druckgeschwindigkeit erreichbar. Nachteilig ist auch die geringe Dicke der Druckträger, die von einer derartig einfach aufgebauten Druckvorrichtung bedruckt werden kann.

Eine aus dem EP 1 170 141 B1 bekannte Vorrichtung zum Bedrucken eines Druckträgers im Druckbereich nutzt im Kraftübertragungsbereich eine angetriebene Transporttrommel und nicht angetriebene Gegendruckrollen bzw. alternativ ein nicht angetriebenes Gegendruckförderband. Ein stationärer Tintenstrahldruckkopf bedruckt im Druckbereich den stromabwärts bewegten Druckträger, wobei der Tintenstrahldruckkopf axial zur Transporttrommel angeordnet ist. Der Druckbereich beträgt vorzugsweise ca. 1 Zoll und ist vom Kraftübertragungsbereich beabstandet, wobei der Abstand des entferntesten Pixels vom Rand der Transporttrommel kleiner als der Radius des Umfanges der Transporttrommel ist. Nachteilig sind aber der geringe näherungsweise linienförmige Kontakt der zu bedruckenden Poststückoberfläche mit der Transporttrommel und ein im Abstand angeordnetes Einzugsrad für Poststücke. Das Einzugsrad wird über einen Zahnriemen von der Transporttrommel angetrieben. Das verursacht einen Δ x-Versatz der Dots im Druckbild. Othogonal dazu ergibt sich ein Δ y-Versatz der Dots im Druckbild, insbesondere bei sehr großformatigen Poststücken. Der Aufbau verursacht außerdem hohe Herstellungskosten.

Im Marktsegment der Frankiermaschinen mit kleinen bis mittleren Postgutdurchsatz wird eine kompakte Transportvorrichtung für Poststücke bei möglichst geringen Herstellungskosten benötigt, die leicht ausbaubar ist

Der Erfindung liegt die Aufgabe zugrunde, eine Transportvorrichtung in einer Druckvorrichtung für flache Güter zu entwickeln, die im Zusammenwirken mit einer mikroprozessorgesteuerten Druckvorrichtung eine hohe Druckqualität bei einem mittleren Durchsatz flacher Güter gewährleistet.

Trotz geringer Herstellungskosten soll die Zuverlässigkeit der Druckvorrichtung soll möglichst hoch und der Druckversatz in x- und y-Richtung sollte gering sein. Dabei sollen einerseits Postkarten und andererseits Briefe des Formats C4 bzw. B4 mit einer Poststückdicke bis 10 mm verarbeitet werden.

Das Transportband soll leicht wechselbar sein. Ein kostengünstiger Aufbau bei einfacher Montage einer Führungs- und Stützeinrichtung für ein Transportband zum Transport der flachen Güter soll eine einfache Justage zum Einstellen der Bandlaufspur ermöglichen und eine sichere Lagerung der Rollen gewährleisten, auf welchen das Transportband läuft. Dabei soll sich die optimale Bandspannung automatisch einstellen.

Die Aufgabe wird mit den Merkmalen der Anordnung nach dem Anspruch 1 gelöst.

Ein Druckmodul ist entgegen der Schwerkraftrichtung über einem Druckfenster in z-Richtung eines kartesischen Koordinatensystems angeordnet. Beim Drucken wird durch mindestens einen Druckkopf ein Druckbild erzeugt. Beispielsweise stößt mindestens ein Druckkopf einer Tintenkartusche Tintentropfen entgegengesetzt zur z-Richtung in Schwerkraftrichtung durch das Druckfenster aus. Das Druckfenster ist am Rand eines Transportbandes in einem Gehäuseteil angeordnet, wobei das Transportband ein im Randbereich zu bedruckendes flaches Gut während des Druckens in Transportrichtung x an dem mindestens einen Druckkopf vorbei transportiert. Die flachen Güter werden entgegen der Schwerkraft an das Transportband in einem Stützbereich angedrückt.

Empirisch hat sich gezeigt, dass ein Stützbereich vorteilhaft ist, welcher beidseitig einer Linie, welche mittig durch das Druckfenster quer zur Transportrichtung x in y-Richtung des kartesischen Koordinatensystems verläuft, ausgedehnt ist. Das Transportband stützt sich an einer Stützplatte ab, die oberhalb des Stütz- und Transportbereiches zwischen einer Formteilplatte und einer Lagerplatte eines Rollenträgers angeordnet ist, wobei die Stützfläche der Stützplatte größer ist, als die Fläche des Druckfensters, welches zur Stützplatte benachbart ist.

Der Rollenträger besteht aus Formteilplatten, der Lagerplatte, der Stützplatte und einer Anzahl an Rollen zur Führung des Transportbandes entlang einer mittig eingebuchteten ovalen Kurve. Das Transportband wird im eingebuchteten Abschnitt mittels einer Spannrolle straff gespannt. Zum Ausgleich der Wirkung der Spannkraft ist eine Zugstange außen auf der Lagerplatte angeordnet. Der eingebuchtete Abschnitt ist wenigstens teilweise zur Aufnahme des Bauches mindestens einer Tintenkartusche eines Druckmoduls ausgebildet und entsprechend geformt.

Die Lagerplatte hat eine Oberflächenstruktur entsprechend einer gewünschten Biegecharakteristik und trägt an beiden Enden auf einer Innenseite eine Anzahl an Distanzstücken zur Befestigung der Formteilplatten und auf einer Aussenseite Spannmittel zum Vorspannen der Lagerplatte.

Das Transportband weist in y-Richtung des kartesischen Koordinatensystems eine Breite auf, die breiter als die Breite des Druckfensters ist.

Die Poststücktransportvorrichtung weist einen Flachriemen als Transportband auf, mittels welchem die Führung beim Transport der Poststücke verbessert wird. Der Druckversatz in x-Richtung und y-Richtung ist kleiner als 100 µm in beiden Richtungen.

Durch das Hineinragen des Bauches der Tintenkartusche in den durch die Einbuchtung geschaffenen Raum und durch ein Weglassen eines zweiten Druckpfades für Frankierstreifen ist der Druckkopf relativ nahe am Transportbandrand angeordnet, wenn das Druckmodul in die Druckposition verfahren wurde. Aus letzterer kann das Druckmodul in an sich bekannter Weise in eine Reinigungs- und Dichtposition durch Querbewegungsmittel quer zur Poststücktransportrichtung verfahren werden. Die Reinigungs- und Dichtposition kann vorteilhaft dicht am Transportband angeordnet werden. Dadurch wurde die Ausdehnung des Chassis und Gehäuses quer zur Poststücktransportrichtung ebenfalls verringert.

Die Transportvorrichtung ist abnehmbar am Metallchassis einer Antriebsvorrichtung montiert. Letztere weist mindestens einen Motor zum Antrieb des Transportbandes auf. Die Unterteilung in eine Antriebsvorrichtung und in eine Transportvorrichtung ermöglicht vorteilhaft eine leicht ausbaubare und kompakte Transportvorrichtung. Ein Bestandteil der Transportvorrichtung ist der vormontierte Rollenträger, welcher mit dem Transportband zur Transportvorrichtung komplettiert wird. Der Rollenträger weist am poststromausgangsseitigen Ende, d.h. an seinem rechts gelegenen Ende, eine Antriebsrolle und eine erste Umlenkrolle sowie am eingangsseitigen Ende, d.h. an seinem links gelegenen Ende, eine Abtriebsrolle und eine zweite Umlenk- bzw. Spannrolle für ein Transportband auf, welches im montierten Zustand durch die Rollen schleifenförmig geführt wird.

Es ist vorgesehen, dass eine erste Anzahl an Distanzstücken einerseits zwischen einem Ende einer Lagerplatte des Rollenträgers und einer ersten Formteilplatte, dass eine zweite Anzahl an Distanzstücken andererseits zwischen einem anderen Ende der Lagerplatte und einer zweiten Formteilplatte angeordnet sind, dass je ein Spannmittel an den Enden der Lagerplatte des Rollenträgers angebracht und zur Kraftübertragung von einer Zugstange ausgebildet ist, wobei zur definierten Durchbiegung des Rollenträgers bei entsprechender Belastung der Lagerplatte eine mechanische Zugspannung über die Spannmittel auf die beiden Enden der Lagerplatte übertragen wird, die einer durch das Transportband auf den Rollenträger ausgeübten mechanischen Zugspannung entgegenwirkt und wobei die Zugstange Spann- und Einstellmittel aufweist, mit denen die Zugspannung eingestellt werden kann.
Der vormontierte Rollenträger weist die folgenden Vorteile auf:
- kostengünstiger Aufbau und einfache Montage,
- sichere Lagerung durch eine einseitige Lagerplatte,
- stabile torsionsarme Lagerung der Formteilplatten,
- optimale Transportbandspannung ist trotz einem leicht wechselbaren Transportbandes vorhanden,
- einfache Justage, zum Einstellen der Transportbandlaufspur.

Eine sichere Lagerung der Rollen wird dadurch gewährleistet, dass an den Enden des Rollenträger zwei Formteilplatten vorgesehen sind, die auf einer Lagerplatte über Distanzstücke befestigt sind, wobei die Lagerplatte an jedem ihrer beiden Enden jeweils drei Distanzstücke trägt. Poststromabwärts sind zwei Lagerwellen und eine Abstandssäule als Distanzstücke vorgesehen. Durch die Auflage von zwei Formteilplatten in jeweils drei Punkten und einer anschließenden Dreipunktbefestigung wird eine stabile und torsionsarme Lagerung der Formteilplatten über die Distanzstücke an den beiden Enden erreicht. Eine erste und zweite Formteilplatte ist zwar über die Distanzstücke je an den beiden Enden der Lagerplatte befestigt, jedoch nicht am Metallchassis des Druckgerätes. Diese fehlende Befestigung der Formteilplatten am Metallchassis und ein mittig eingefügter Bereich zur Schwächung der Struktur der Lagerplatte des Rollenträgers ermöglicht seine Durchbiegung bei entsprechender Belastung der Rollen durch eine erste Zugspannkraft F1, welche durch die mechanische Zugspannung bei einem montierten Transportband ausgeübt wird. Der ersten Zugspannkraft F1 wirkt eine einstellbare zweite Zugspannkraft F2 entgegen, die durch eine auf der Außenseite der Lagerplatte montierte Zugstange aufgebracht wird.

Das Metallchassis ist als Gestell mit einer Bodenplatte, mit zwei orthogonal davon abgewinkelten Seitenwänden und mit zwei Querstangen ausgebildet, die im Gestell quer zur Transportrichtung x für flache Güter liegen und in y-Richtung je an einer nach innen rechtwinklig abgewinkelten Lasche einer Seitenwand gelagert sind. Die Bodenplatte, die Seitenwände und die zwei Querstangen sind an einer Rückwand des Gestells befestigt.

Die zwei Querstangen weisen an ihrem anderen von der Rückwand entfernten Ende jeweils ein Aufnahmemittel, zum Beispiel jeweils eine Aufnahmebohrung in der y-Richtung ihrer Achsen oder andere Mittel auf.

Die Transportvorrichtung wird über die vorgenannten beiden Aufnahmemittel, die Bestandteil der Querstangen des Gestells und in y Richtung angeordnet sind, aufgenommen und mittels lösbarer Befestigung stirnseitig beispielsweise mittels Aufnahmebohrungen der Querstangen oder auf deren Achsen mit Außengewinde befestigt, vorzugsweise verschraubt. Außerdem ist eine Antriebswelle parallel zu der Querstange vorgesehen, welche jeweils in einem Lager an der Rückwand und an der nach innen rechtwinklig abgewinkelten Lasche der rechten Seitenwand des Gestells gelagert ist, wobei ein Antriebsritzel am von der Rückwand entfernten Ende der Antriebswelle befestigt ist. Das Antriebsritzel greift beim Aufschieben der Transportvorrichtung auf die beiden Aufnahmemittel formschlüssig in einen Zahnkranz auf der Antriebsrolle der Transportvorrichtung ein. Als Transportband dient beispielsweise ein Flachriemen. Die feststehenden Lagerwellen müssen nicht kostenaufwendig genau achsparallel zu einander angeordnet werden. Und die Lagerplatte muss bei einer höheren Riemenspannung nicht neu ausgelegt werden, weil die durch die Zugstange ausgeübte Zugspannkraft F2 die erste Zugspannkraft F1 und damit die Durchbiegung bei korrekter Justage kompensiert. Das ermöglicht vorteilhaft einen kostengünstigen und einfachen Aufbau. Es müssen keine zusätzlichen verstellbaren Riemenspur-Elemente eingesetzt werden. Alle bestehenden Lagerwellen, auf welchen die Umlenkrollen laufen, wirken ebenfalls gleichzeitig als Riemenspur-Elemente.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Draufsicht auf eine vereinfachte Darstellung einer bekannten Transportvorrichtung erster Art,
- Figur 2,: Draufsicht auf eine vereinfachte Darstellung einer bekannten Transportvorrichtung zweiter Art,
- Figur 3,: Draufsicht eine vereinfachte Darstellung einer Transportvorrichtung der vorgeschlagenen Art,
- Figur 4,: Schnitt durch eine Vorderansicht der vereinfachten Darstellung einer Transportvorrichtung nach der Figur 3,
- Figur 5,: Perspektivische Ansicht des Druckgeräts mit der vorgeschlagenen Transportvorrichtung, mit Chassis und mit Druckmodul in der Druckposition,
- Figur 6,: Perspektivische Ansicht der vorgeschlagenen Transportvorrichtung und einer Antriebsvorrichtung der Transportvorrichtung des Druckgeräts von vorn rechts oben in gesprengter Darstellung,
- Figur 7,: Perspektivische Ansicht der vorgeschlagenen Transportvorrichtung von hinten rechts oben in gesprengter Darstellung,
- Figur 8,: Perspektivische Ansicht des Rollenträgers der Transportvorrichtung von vorn rechts oben,
- Figur 9a,: Draufsicht auf den in y-Richtung konkav gebogenen Rollenträger der Transportvorrichtung,
- Figur 9b,: Draufsicht auf den konvex gebogenen Rollenträger der Transportvorrichtung,
- Figur 9c,: schematische Darstellung der Kräftewirkung.

In der Figur 1 ist eine Draufsicht auf eine vereinfachte Darstellung 1' einer bekannten Transportvorrichtung erster Art dargestellt, wobei der Einfachheit halber die Anordnung von Rollen und Tintenkartuschen wegelassen wurde. Ein Poststück 10' wird durch eine Anzahl an - von oben nicht sichtbaren und deshalb gestrichelt gezeichneten - Stützleisten SL1', SL2' und SL3' von unten an ein Transportband 2' gedrückt und während des Druckens in Transportrichtung x' transportiert. Die Breite W1 des Transportbandes 2' in y'-Richtung ortogonal zur Transportrichtung x', liegt in der Größenordnung eines Druckfensters 3' für mindestens einen Druckkopf. Das Poststück 10' wird anfangs von drei Stützleisten SL1', SL2' und SL3' von unten an das Transportband 2' gedrückt. Das Druckfensters 3' ist in bekannter Weise in einem - nicht dargestellten - Gehäuseteil angeordnet und ist vom Stützbereich beabstandet. Unter Stützbereich ist derjenige Bereich zu verstehen, in dem das Poststück an die Poststücktransportvorrichtung angedrückt wird. Im Laufe des Poststücktransportes verringert sich die Anzahl der wirksamen Stützleisten, in dem Maße, wie das Poststück aus dem Stützbereich wegtransportiert wird. Die dadurch verschlechterte Führung führt zu einem Versatz des Poststückes, wobei das versetzte Poststück gestrichelt gezeichnet und der Versatz zwecks besserer Verdeutlichung übertrieben dargestellt wurde. Alternativ sind die Stützleisten als gefederte und andrückbare Stützräder oder - Walzen ausgebildet. Die Mitte des Druckfensters 3' ist durch eine Linie 4' angegeben, die othogonal zur Transportrichtung x', also in y'-Richtung verläuft und in x'-Richtung vom Stützbereich beabstandet ist.

In der Figur 2 ist eine Draufsicht auf eine vereinfachte Darstellung 1* einer bekannten Transportvorrichtung zweiter Art dargestellt, wobei der Einfachheit halber ebenfalls die Anordnung von Tintenkartuschen wegelassen wurde. Ein Poststück 10* wird durch nur eine - von oben nicht sichtbare und deshalb gestrichelt gezeichnete - Stützleiste SL* von unten an eine Transporttrommel 2* gedrückt und während des Druckens in Transportrichtung x* transportiert. Die Breite W2* der Transporttrommel 2* in Querrichtung, d.h. in y*-Richtung, liegt über derjenigen eines Druckfensters 3* für mindestens einen Druckkopf. Alternativ sind die Stützleisten als gefederte und andrückbare Stützräder oder - Walzen ausgebildet. Nach einer aus der EP 1 170 141 B1 bekannten Vorrichtung zum Bedrucken eines Druckträgers im Druckbereich wird im Kraftübertragungsbereich eine angetriebene Transporttrommel und nicht angetriebene Gegendruckrollen bzw. alternativ ein nicht angetriebenes Gegendruckförderband benutzt. Die Gegendruckvorrich-tung besteht aus eine gefederten Schwinge mit Förderband, um den Stützbereich zu vergrößern. Die Mitte des Druckfensters 3* ist durch eine Linie 4* angegeben, welche auch durch die Mitte des Stützbereiches verläuft. Deren Verlauf ist othogonal zur Transportrichtung x*, also in y*-Richtung, weil das Druckfenster 3* nur in y*-Richtung jedoch nicht in x*-Richtung vom Stützbereich bzw. Gegendruckbereich beab-standet ist. Bereits die Letztere Maßnahme veringert den Versatz von gedruckten Bildpunkten (Dots) in x- und in y-Richtung. Der Versatz beträgt höchstens 110 µm.

In der Figur 3 ist eine Draufsicht auf eine vereinfachte Darstellung 1 einer Transportvorrichtung der vorgeschlagenen Art dargestellt. Die Mitte des Druckfensters 3 ist wieder durch eine Linie 4 angegeben, welche auch durch die Mitte einer Stützleiste SL3 verläuft. Das Transportband 2 der Transportvorrichtung und das Druckfenster 3 sind hier am nächsten benachbart. Der Versatz Δx, Δy wird um weitere 10 bis 30% veringert, wenn das Poststück 10 während des Druckens in Transportrichtung x transportiert wird, wenn beidseitig zur gezeichneten Linie 4, weitere Stützleisten SL1, SL2 und SLn von unten an ein Poststück 10 gedrückt werden und wenn das Transportband 2 oben an einer Stützplatte anliegt.

In der Figur 4 ist ein Schnitt durch eine Vorderansicht der vereinfachten Darstellung 1 der Transportvorrichtung nach der in der Figur 3 vorgeschlagenen Art gezeigt. Das Transportband 2 der Transportvorrichtung wird über eine angetrie-bene mittelgroße Rolle 5 und eine große Encoder- und Umlenkrolle 6 in einer Schleife zurückgeführt. Durch zwei weitere kleine Umlenkrollen 7, 8 wird die Schleife in einem mittleren Bereich eingebuchtet. Das Transportband 2 läuft hier oberhalb und unterhalb einer Stützplatte 9, welche das Transportband 2 in demjenigen Teilstück abstützt, welches zur angetriebenen mittelgroßen Rolle 5 zurück läuft. Mit anderen Worten, der ziehende Trum des Transportbandes wird mindestens ab der Mitte der Poststücktransportvorrichtung in Transportrichtung durch die glatte Stützplatte 9 gestützt. Die kleine Umlenkrolle 8 dient zugleich als Spannrolle zum Spannen des Transportbandes 2. Die nicht angetriebene große Rolle 6 ist Bestandteil eines Encoders (nicht dargestellt). Ein Poststück 10 wird durch eine Anzahl an Stützleisten SL1, SL2, SL3 und SLn von unten an das Transportband 2 angedrückt und während des Druckens in Transport-richtung x transportiert.

Die mindestens eine Tintenkartusche 11 wird in einem mikroprozessorgesteuerten Druckgerät mit einem Druckfenster eingesetzt, durch welches der mindestens eine Tintenstrahldruckkopf 11.2 der mindestens einen Tintenkartusche 11 Tintentröpfchen auf die zu bedruckende Oberfläche eines Poststückes 10 bzw. flachen Gutes spritzt. In einem kartesischen Koordinatensystem sei die x-Richtung die Transportrichtung des Poststückes 10 bzw. flachen Gutes, welches auf der nicht zubedruckenden Seite liegend transportiert wird. Die y-Richtung zeigt nach hinten zur Rückseite und die z-Richtung nach oben zur Oberseite des mikroprozessorgesteuerten Druckgeräts.

Das kartesischen Koordinatensystem, weist eine Transportrichtung x, eine diesbezüglich orthogonale Richtung z entgegen der Schwerkraft sowie eine diesbezüglich und zur Transportrichtung x orthogonale Richtung y auf. Das - nicht gezeigte - Druckfenster ist quer zur Stütz-platte 9 in y-Richtung angeordnet. Die mindestens eine Tintenkartusche 11 weist eine nach vorn gerichtete Ausbauchung 11.1 und einen nach unten gerichteten Tintenstrahldruckkopf 11.2 auf. Die Tintenkartusche 11 ist in dem kartesischen Koordinatensystem so angeordnet, dass in der Druckposition die Ausbauchung 11.1 der Tintenkartusche 11 nach vorn, d.h. entgegen der Querrichtung y und nach oben, d.h. entgegen der Schwerkraft in die zur Transportrichtung x orthogonale Richtung z gerichtet ist.

In der Figur 5 ist eine perspektivische Ansicht des Druckgeräts mit der vorgeschlagenen Transportvorrichtung, mit Chassis und mit Druckmodul in der Druckposition dargestellt. Die Transportvorrichtung 20B ist ein wesentlicher Bestandteil einer Frankiermaschine und ist oberhalb eines (nicht gezeigten) Zuführtisches für Poststücke angeordnet. Das Druckmodul besteht aus einem Druckwagen 24, aus einer Kontaktier- und Ansteuereinheit für die Tintenkartuschen und den Tintenkartuschen selbst, welche jeweils mit einem Tintenstrahldruckkopf ausgestattet sind. Zum Einsatz kommen zum Beispiel zwei zueinander in x/y-Richtung versetzt angeordnete ½"-Tintenkartuschen 11, 12 der Firma Hewlett Packard. Der Druckwagen 24 ist querbeweglich auf zwei Querstangen 271, 272 angeordnet und kann in y-Richtung quer zur Poststücktransportrichtung (x-Richtung) innerhalb eines kastenförmigen Raumes verfahren werden, der durch ein Metallchassis gebildet wird. Das Metallchassis besteht aus einer rechten Seitenwand 25, welche in eine Lasche 23 übergeht, die zur Vorderseite hin um 90° abgewinkelt ist. Das Metallchassis besteht aus einer linken Seitenwand 26, welche in eine Lasche 29 übergeht, die zur Vorderseite hin um 90° abgewinkelt ist. Die rechte Seitenwand 25 und die linke Seitenwand 26 sind an einer Rückwand 28 befestigt. An der Rückwand 28 wird, beispielsweise durch Schrauben via Querstangen 271, 272 eine einfache Ausführungsvariante einer Lagerplatte 22 befestigt, welche eine Anzahl an Rollen trägt, auf welche der Flachriemen 2 gespannt ist.

Der Flachriemen 2 der Poststücktransportvorrichtung besitzt eine große Quersteifigkeit und wird über zwei äußere durch die Lagerplatte 22 teilweise verdeckte Umlenkrollen 5 und 6 geführt, welche jeweils an den Enden der Lagerplatte und Formteilplatten angeordnet sind. Hierbei läuft der Flachriemen 2 einerseits unter der nach unten weisenden Stützoberfläche der Stützplatte hindurch und wird andererseits zwischen dem Bauch der Tintenkartuschen 11, 12 und der nach oben weisenden Oberfläche der Stützplatte (nicht sichtbar) zurückgeführt. Das Druckmodul ragt in der Druckposition teilweise in den Zwischenraum zwischen den Umlenkrollen herein, wobei sich die Tintendruckköpfe der beiden Tintenkartuschen im außerhalb des Transportbereiches angeordneten - nicht sichtbaren - Druckfenster befinden. Die linke Seitenwand 26, hat in y-Richtung eine größere Länge als die rechte Seitenwand 25, wobei die abgewinkelte Lasche 29 der linken Seitenwand 26 in x-Richtung (Transportrichtung) und die abgewinkelte Lasche 23 der rechten Seitenwand 25 entgegen der x-Richtung weist. Die abgewinkelte Lasche 23 der rechten Seitenwand 25 reicht an die Formteilplatte 212 heran und die in x-Richtung abgewinkelte Lasche 29 der linken Seitenwand 26 reicht an die Innenseite der Lagerplatte 22 heran. Die Formteilplatten 211, 212 und die Lagerplatte 22 sind entsprechend der Breite des Flachriemens 2 voneinander beabstandet. Die Lagerplatte 22 weist eine nach innen glatte Basisplatte 223 mit nach vorn gebogenen Randstreifen 222 und Spanten 224 zwecks Verstärkung und Herstellung einer ausreichenden Verwindungssteifigkeit und Spannmittel 225, 226, 227 und 228 sowie eine Zugstange 221 auf der Vorderseite auf, um die Zugkräfte aufzunehmen, welche beim Spannen des Flachriemens 2 auf die Lagerplatte 22 wirken und um die Verwindung bzw. Biegung der Lagerplatte definiert einzustellen bzw. auszugleichen. Die Formteilplatten weisen ebenfalls eine nach innen glatte Basisplatte auf. Der Abstand zwischen den Formteilplatten 211, 212 und der Lagerplatte 22 wird - in nicht dargestellter Weise - einerseits durch die Rollen und deren Lagerachsen und andererseits durch die zwischen den Formteilplatten 211, 212 und der Lagerplatte 22 angeordnete eine Stützplatte (verdeckt) gewährleistet. Die Formteilplatten 211, 212, die Lagerplatte 22, die Stützplatte und die Rollen 5, 6 (und verdeckte Rollen 7 und 8) sind zu einem Rollenträger zusammengebaut. Das angetriebene Transportband bildet eine von oben eingebuchtete ovale Schlinge, wobei die Einbuchtung durch (verdeckte) zusätzliche Umlenkrollen 7, 8 vor und hinter den Tintenkartuschen geformt wird. Das Transportband wird in beiden Richtungen unter dem Bauch der Tintenkartuschen entlang geführt, wobei der ziehende Trum des Transportbandes ab Mitte der Transportvorrichtung in Transportrichtung durch eine entgegengesetzt zur z-Richtung gelegene, d.h. nach unten weisende glatte Stützfläche gestützt wird.

Durch die Einbuchtung bedingt entsteht genügend Platz und der Bauch der Tintenkartusche kann ebenfalls nach vorne weisen. Die Vorderwand der Poststücktransportvorrichtung ist als eine einseitige Lagerplatte 22 für die Umlenkrollen ausgebildet und weist eine metallische Zugstange 221 auf, mittels welcher die Gegenzugkraft zur Riemenzugkraft des Flachriemens 2 aufgebracht wird. Die Zugstange ist in x-Richtung, d.h. zur Poststücktransportrichtung, parallel angeordnet. Bei dieser Anordnung, können die Tintenkartuschen direkt nach oben entnommen werden, ohne vorher eine dafür vorgesehen separate Position einnehmen zu müssen.

Die Transportvorrichtung mit Druckmodul wird in einem mikroprozessorgesteuerten Druckgerät, zum Beispiel in einer Frankiermaschine, zum Transport von Poststücken eingesetzt. Eine Frankiermaschine besteht - in nicht gezeigter Weise - bekanntlich u.a. aus einem elektronischen Teil (Meter) und der Poststücktransportvorrichtung mit einer elektronischer Steuerung und einer Andruckvorrichtung. Die - nicht gezeigte - von unten federnd gegen das Poststück drückende Andruckvorrichtung ist unterhalb eines an sich bekannten Zuführtisches angeordnet. Eine Tastatur und eine Anzeigeeinheit des Meters sind mit dem elektronischen Teil in bekannter nicht gezeigter Weise verbunden. Die elektronische Steuerung ist bekanntlich einerseits mit einem Encoder und andererseits mit einem Motor der Poststücktransportvorrichtung zu deren Ansteuerung in - nicht gezeigter Weise - verbunden.

Die Figur 6 zeigt eine perspektivische Ansicht der vorgeschlagenen Transportvorrichtung und einer Antriebsvorrichtung der Transportvorrichtung des Druckgeräts von vorn rechts oben in gesprengter Darstellung. Die Antriebsvorrichtung 20A der Transportvorrichtung 20B des Druckgeräts besteht aus einer Grundplatte 31 eines Metallchassis und daran angeordneten Getriebe- und Antriebsmitteln. Letztere umfassen mindestens ein Zahnrad 32 und einen Motor 33 mit einem entsprechenden Kraftübertragungsmittel (nicht dargestellt).
Alternativ kann das Schneckenrad 32 durch ein Riemenrad, Zahnriemenrad oder äquivalente Mittel ersetzt werden.

Im gezeigten Beispiel wird ein Abstand zwischen den Getriebe- und Antriebsmitteln und der Transportvorrichtung durch eine Welle 233 an dem Metallchassis überbrückt, wobei sich der Abstand aus den Dimensionen der Druckvorrichtung ergibt. Beispielsweise wird eine - nicht gezeigte - Tintendruckvorrichtung eingesetzt, die einen Druckwagen für ein Druckmodul aufweist. Dann ist außerdem eine - nicht gezeigte - Antriebsvorrichtung des Druckwagens am Metallchassis angeordnet.

Das Metallchassis der Antriebsvorrichtung 20A der Transportvorrichtung des Drucksystems ist zum Beispiel als ein Gestell ausgebildet, bestehend aus der Grundplatte 31 mit U-förmig um 90° nach innen abgewinkelte Seitenwänden 25, 26, wobei eine rechte Seitenwand 25 in eine Lasche 23 übergeht, die zur Vorderseite hin um 90° nach innen abgewinkelt ist und wobei eine linke Seitenwand 26 in eine Lasche 29 übergeht, die zur Vorderseite hin um 90° nach innen abgewinkelt ist. Die Grundplatte 31, die rechte Seitenwand 25 und die linke Seitenwand 26 sind an einer Rückwand 28 befestigt. An der Rückwand 28 werden, beispielsweise durch Schrauben, zwei gleich lange Querstangen 271, 272 befestigt, die durch je ein Loch 230, 290 in der Lasche 23, 29 nach vorn hinduchgeführt werden. Die Querstangen 271, 272 dienen einerseits zur Führung beim Verfahren des Druckwagens quer zur Transportrichtung und andererseits zur Befestigung des Rollenträgers der Transportvorrichtung 20B für - nicht gezeigte - Poststücke oder andere zu bedruckende flache Güter. Das Wort "flach" bezieht sich dabei auf die Dimension des Gutes in z-Richtung eines kartesischen Koordinatensystems. Die Transportrichtung ist die x-Richtung. Die Querstangen 271, 272 liegen quer zur Transportrichtung, d.h. parallel zur y-Richtung und das Druckgerät steht auf einem Tisch oder ist oberhalb des Tisches in z-Richtung innerhalb einer Frankiermaschine oder eines anderen Verarbeitungsgeräts für flache Güter angeordnet.

Der Rollenträger der Transportvorrichtung 20B wird auf die Querstangen 271, 272 des Gestells des Druckgeräts aufgesteckt und befestigt. Das auf dem Rollenträger montierte Transportband 2 wird über eine Antriebsrolle 5 angetrieben, welche an ihrem einen Ende eine Außenverzahnung aufweist. Die Antriebsenergie wird von einem auf einer Antriebswelle 233 befestigten Antriebsritzel 232 geliefert, welches mit der Außenverzahnung in Eingriff gelangt, sobald der Rollenträger auf die Querstangen 271, 272 aufgesteckt wird. Die Antriebswelle 233 wird in einem ersten Lager 231 der Lasche 23 und in einem zweiten Lager 281 der Rückwand 28 drehbar gelagert.

Die linke Seitenwand 26, hat in y-Richtung eine größere Länge als die rechte Seitenwand 25, wobei die abgewinkelte Lasche 29 der linken Seitenwand 26 in x-Richtung (Transportrichtung) und die abgewinkelte Lasche 23 der rechten Seitenwand 25 entgegen der x-Richtung weist.

Der Rollenträger der Transportvorrichtung 20B besteht aus einer Lagerplatte und zwei Formteilplatten, wobei die Formteilplatten 211, 212 und die Lagerplatte 22 über Distanzstücke (teilweise verdeckt) entsprechend der Breite des Transportriemens 2 voneinander beabstandet sind.

Die abgewinkelte Lasche 23 der rechten Seitenwand 25 reicht an die Formteilplatte 212 heran und die in x-Richtung abgewinkelte Lasche 29 der linken Seitenwand 26 reicht an die Innenseite der Lagerplatte 22 heran. Die Formteilplatte 212 weist oben eine erste Öffnung 2121 zur Aufnahme des Antriebsritzels 232 und eine benachbarte zweite Öffnung 2122 zum Durchstecken der Querstange 272 der rechten Lasche 23 auf.

Die Lagerplatte 22 ist prinzipiell wie die einfache Lagerplatte nach Fig. 5 aufgebaut und weist im oberen Bereich Öffnungen 2201 und 2202 zur lösbaren Befestigung der Lagerplatte 22 an den Querstangen 271, 272 mittels Schrauben 22011 und 22021 auf. Sie weist aber eine komplexere Struktur auf der Vorderseite auf, als die vereinfachte Ausführungsvariante. Alternativ kann die Befestigung auch über Sicherungsscheiben, -splinte oder ganz anders erfolgen, wobei die Befestigung der Lagerplatte 22 jedoch lösbar bleibt.

Ein unten angeordnetes nicht sichtbares Distanzstück zur ersten Formteilplatte 211 bzw. ein oben angeordnetes Distanzstück 208 zur zweiten Formteilplatte 212 ist als Abstandsäule ausgebildet. Die Lagerplatte 22 weist im unteren bzw. oberen Bereich Öffnungen 2203 bzw. 2208 zur Befestigung dieser Abstandsäulen auf. Vorzugsweise sind Press- und Schrumpfverbindungen vorgesehen. Die Abstandsäulen können alternativ Löcher mit einem Innengewinde oder Zapfen mit einem Außengewinde an ihren Enden aufweisen für eine Befestigung mittels - nicht gezeigten - Schrauben oder Muttern aufweisen. Alternativ kann die Befestigung auch ganz anders form- und kraftschlüssig erfolgen. Die Enden der Abstandsäulen sind daran angepasst und entsprechend geformt.

Ein Distanzstück 204 zur ersten Formteilplatte 211 ist als Abstandsäule ausgebildet und dient zugleich als Lagerwelle für eine Schwinge 200. Die Lagerplatte 22 weist im oberen Bereich eine Öffnung 2204 zur Befestigung dieser Abstandsäule auf. Für die Befestigung gilt der bereits oben mitgeteilte Sachverhalt zur Ausführungsform.

Die Distanzstücke sind alle mit der einen Lagerplatte verbunden, wobei jeweils drei Distanzstücke an jedem der beiden Enden der Lagerplatte konzentriert feststehend angeordnet sind. Hierbei sind jeweils zwei Lagerwellen und eine Abstandssäule als Distanzstücke vorgesehen.

Die Lagerplatte 22 weist im mittleren Bereich Öffnungen 2205 und 2206 zur Befestigung der Lagerwellen der Rollen 5 und 6 auf. Für die Befestigung gilt ebenfalls der bereits oben mitgeteilte Sachverhalt zur Ausführungsform. Die Rollen weisen an ihren beiden Enden je ein innen angeordnetes Lager (nicht sichtbar) auf. Vorteilhaft sind Nadellager oder Kugellager einsetzbar, um den Rollwiderstand herabzusetzen.

Zwischen einer ersten Formteilplatte 211 und der Lagerplatte 22 ist eine erste Umlenkrolle 8 neben der Abtriebsrolle 6 angeordnet und zwischen einer zweiten Formteilplatte 212 und der Lagerplatte 22 ist eine zweite Umlenkrolle 7 neben der Antriebsrolle 5 angeordnet. Dadurch wird der Transportriemen schleifenförmig so geführt, dass ein genügend großer Zwischenraum zwischen den Umlenkrollen für das in eine Druckposition verfahrene Druckmodul (nicht gezeigt) entsteht. Die erste Umlenkrolle 8 ist an der Schwinge 200 drehbar angeordnet, die platzsparend zwischen dem ersten Formteil 211 und der Lagerplatte 22 montiert ist, weil mindestens das Formteil 211 eine in der Innenwand eingeformte Kavität 210 aufweist, die zur Bewegung der Schwinge 200 erforderlich ist, wenn das Transportband auf dem Rollenträger 20 montiert wird. Die Lagerplatte 22 trägt eine Anzahl an Rollen, auf welchen das Transportband 2 gespannt ist. Das Transportband 2 ist als Flachriemen ausgebildet. Der Flachriemen der Poststücktransportvorrichtung besitzt eine große Quersteifigkeit und wird über zwei äußere durch die Lagerplatte 22 teilweise verdeckte An- und Abtriebsrollen 5 und 6 geführt, welche jeweils an den Enden der Lagerplatte und Formteilplatten angeordnet sind. Hierbei läuft der Flachriemen einerseits unter der nach unten weisenden Stützoberfläche einer Stützplatte 9 hindurch und wird andererseits zwischen dem in Druckposition verfahrenen Druckmodul und der nach oben weisenden Oberfläche der Stützplatte (nicht sichtbar) zurückgeführt.

Die Lagerplatte 22 weist in der zx-Ebene eine glatte Basisplatte 2200 mit nach vorn ausgeformten in z-Richtung verlaufenden Spanten 2241, 2242, 2243, 2244 und ggf. weiteren - nicht dargestellten - Spanten 224i sowie in x-Richtung verlaufenden Rippen 2221, 2222, 2223, 2224 und ggf. weiteren - nicht dargestellten - Rippen 222j zwecks Verstärkung und Herstellung einer ausreichenden Verwin-dungssteifigkeit und außerdem Spannmittel 225, 227 und Spann- und Einstellmittel 226, 228 sowie eine Zugstange 221 auf der Vorderseite auf, um die Zugkräfte aufzunehmen, welche beim Spannen des Transport-riemens 2 auf die Lagerplatte 22 wirken und um die Verwindung bzw. Biegung der Lagerplatte definiert einzustellen bzw. auszugleichen. Im gezeigten Beispiel bilden die Rippen 2221 und 2224 im Bereich des Zwischenraums einen nach vorn gebogenen Randstreifen mit einer fachförmigen Schwachstelle 229 der Struktur mit einer verringerten Breite des oberen Randstreifens, wobei sich auf der Basisplatte 2200 vom Übergang zur ersten Rippe 2221 ausgehend bis zum Übergang zur vierten Rippe 2224 die Breite der Schwachstelle allmächlich vergrößert, wobei die vierte Rippe 2224 den oberen Randstreifen im Bereich des Zwischenraums bildet.

Im dargestellten Beispiel befindet sich nur eine Schwachstelle 229 zwischen der zweiten Spante 2242 und der dritten Spante 2243. Alternativ sind Ausführungen der Lagerplatte mit einer Vielzahl an Spanten möglich, wobei eine oder mehrere Schwachstellen an der gleichen oder einer anderen Stelle der Struktur der Lagerplatte eingearbeitet sind, um eine Verbiegung der Lagerplatte 22 beim Spannen des Transportbandes 2 in einer definierten Weise zu gewährleisten.

Die Lagerplatte 22 trägt einen ersten Zapfen mit der ersten Öffnung 2201 für die Befestigung der Lagerplatte an der ersten Querstange 271, wobei der Zapfen einerseits zwischen der dritten Rippe 2223 und vierten Rippe 2224 und andererseits zwischen der dritten Spante 2243 und vierten Spante 2244 angeordnet ist. Die Lagerplatte 22 trägt einen zweiten Zapfen mit der zweiten Öffnung 2202 für die Befestigung der Lagerplatte an der zweiten Querstange 272 einerseits zwischen der dritten Rippe 2223 und vierten Rippe 2224 und andererseits zwischen der ersten Spante 2241 und zweiten Spante 2242 angeordnet ist.

Eine dritte Öffnung 2203 für die Befestigung des unten angeordneten nicht sichtbaren Distanzstücks wird in einen dritten Zapfen gelegt, der zwischen der letzten und der vorletzten Spante am Ende der Lagerplatte 22 und zwischen der ersten Rippe 2221 und zweiten Rippe 2222 angeordnet ist. Eine vierte Öffnung 2204 für die Befestigung eines Distanzstücks 204 wird in einem vierten Zapfen gelegt, der zwischen der letzten und der vorletzten Spante am linken Ende der Lagerplatte 22 und auf der vierten Rippe 2224 in der Nähe der vorletzten Spante angeordnet ist. Die erste Spante 2241 am rechten Ende der Lagerplatte 22 trägt zwischen der zweiten Rippe 2222 und dritten Rippe 2223 einen fünften Zapfen mit einer fünften Öffnung 2205 für die Befestigung der Lagerwelle der Antriebsrolle 5. Die Spanten und Rippen der Lagerplatte 22 bilden Knoten an ihren Schnittpunkten in deren Nähe eine Lagerung von Distanzstücken in Öffnungen besonders fest und stabil ist. So wird im gezeigten Beispiel ein sechster Zapfen mit einer sechsten Öffnung 2206 für die Befestigung der Lagerwelle der Abtriebsrolle 6 genau in den Knoten zwischen der letzten Spante am linken Ende der Lagerplatte 22 und der dritten Rippe 2223 gelegt. Eine siebente Öffnung 2207 für die Befestigung einer Lagerwelle der Umlenkrolle 7 wird in einen siebenten Zapfen gelegt, der zwischen der ersten Spante 2241 und zweiten Spante 2242 am rechten Ende der Lagerplatte 22 und zwischen der ersten Rippe 2221 und zweiten Rippe 2222 angeordnet ist. Eine achte Öffnung 2208 für die Befestigung des Distanzstücks 208 wird in einen achten Zapfen gelegt, der zwischen der ersten Spante 2241 und zweiten Spante 2242 am rechten Ende der Lagerplatte 22 und zwischen der dritten Rippe 2223 und vierten Rippe 2224 nahe der zweiten Spante angeordnet ist.
Eine neunte Öffnung 2209 für die Befestigung eines Arretierstifts 209 wird in einem neunten Zapfen gelegt, der zwischen der letzten und der vorletzten Spante am linken Ende der Lagerplatte 22 und zwischen der dritten Rippe 2223 und vierten Rippe 2224 nahe der vierten Rippe 2224 angeordnet ist.

In der Figur 7 ist eine perspektivische Ansicht der vorgeschlagenen Transportvorrichtung 20B von hinten rechts oben in gesprengter Darstellung dargestellt.
Die erste Formteilplatte 211 weist in der zx-Ebene eine glatte Basisplatte 2110 auf der dem Transportband zugewandten Innenseite mit einer Kavität 210 der Basisplatte für einen Bandspannmechanismus auf. Ein auf der Außenseite der Basisplatte in y-Richtung angeformter Randstreifen 2115 hat eine Breite B₂₁₁ und ist poststromaufwärts zu einem Halbkreis gebogen. Letzterer entspricht in seiner Länge L näherungsweise dem halben Umfang U der Rolle 6, wobei gilt: L ∼ ½ U, mit U = Π · D. Der Durchmesser D ist um den Faktor k größer als die Breite B₂₁₁, wobei gilt: D = k · B₂₁₁ bei k = 3 bis 10. Die Breite B₂₁₁ richtet sich nach den Materialparametern und ist bei kleiner Festigkeit des Materials größer als bei großer Festigkeit. Auf der sich in x-Richtung erstreckenden kastenförmig ausgebildeten Hälfte der Basisplatte sind außerhalb des Umfanges Zapfen mit Löchern angeordnet, wobei die Basisplatte 2110 nach unten von einem geraden Randstreifen 2111 und nach oben von einem geraden Randstreifen 2112 begrenzt wird, die beide dieselbe Breite B₂₁₁ aufweisen und an ihrem einen Ende in den gebogenen Randstreifen 2115 übergehen. Der obere gerade Randstreifen 2112 fällt in x-Richtung in einer Stufe 2117 auf einen Vorsprung 2118 der Breite B₂₁₁ parallel zum unteren Randstreifen 2111 am anderen Ende der ersten Formteilplatte 211 ab. Die Außenseite der Basisplatte ist durch eine Außenstruktur strukturiert, was in an sich bekannter Weise die Stabilität und Festigkeit der Formteilplatte 211 unter Belastung verstärkt, welche insbesondere dann auftritt, wenn der Transportriemen 2 gespannt wird. Die Zapfen mit Öffnungen sind auf der Außenseite in y-Richtung angeformt, wobei die Zapfen und die Außen-struktur die Randstreifen in ihrer Breite nicht überragen. Die Zapfen, Außenstruktur und die Breite der Randstreifen erstrecken sich parallel zur y-Richtung, wenn die Formteilplatte 211 mit der Lagerplatte 22 zum Rollenträger 20 komplettiert an der Antriebsvorrichtung der Transportvorrichtung befestigt wird. Die Öffnungen in den Zapfen liegen ebenfalls dann parallel zur y-Richtung. Die Anzahl der Öffnungen der ersten und zweiten Formteilplatte 211 und 212 entspricht ungefähr der Anzahl der Öffnungen der Lagerplatte 22 für die Distanzstücke 203, 204, 206 und 205, 207, 208 und für weitere Bauteile, wie zum Beispiel für den Arretierstift 209 usw. und für die - nicht gezeigte - rechte Querstange der Antriebsvorrichtung des Drucksystems. Die Distanzstücke 203, 204, 206 und 205, 207, 208 sind über Befestigungsmittel 22021, 22041, 22061 und 22051, 22071, 22081 an der Lagerplatte 22 befestigt. Zur einer Mehrzahl der - nicht gezeigten - Öffnungen der Lagerplatte 22 liegt symmetrisch in y-Richtung eine entsprechende Öffnung 2113, 2114, 2116 und 2119 in der ersten Formteilplatte 211 für die Distanzstücke 203, 204, 206 und für den Arretierstift 209 sowie eine entsprechende Öffnung 2125, 2127, 2128 in der zweiten Formteilplatte 212 für die Distanzstücke 205, 207, 208.

Die erste Formteilplatte 211 trägt eine sechste Öffnung 2116 mittig in einem Zapfen und den Randstreifen 2115, der sich um die sechste Öffnung 2116 in einem Radius beispielsweise ca. gleich dem der Abtriebsrolle 6 erstreckt, wobei die sechste Öffnung 2116 zur Befestigung der Lagerwelle 206 der Abtriebsrolle 6 vorgesehen ist. Für die Distanzstücke 203, 204, 206 sind Befestigungsmittel 21131, 21141, 21161 zur Befestigung der ersten Formteilplatte 211 vorgesehen. Eine in der zx-Ebene auf der dem Transportband zugewandten Innenseite glatte Basisplatte 2120 der zweiten Formteilplatte 212 trägt insgesamt fünf Öffnungen mit angeformten Randstreifen 2123, 2126 und 2129. Deren Breite B₂₁₂ erstreckt sich parallel zur y-Richtung, wenn die Formteilplatte 212 mit der Lagerplatte 22 zum Rollenträger 20 komplettiert an der Antriebsvorrichtung der Transportvorrichtung befestigt wird. Es ist vorgesehen, dass die erste Öffnung 2121 der zweiten Formteilplatte 212 mit einem ausreichend großen Querschnitt für das Antriebsritzel (nicht gezeigt) und dass die zweite Öffnung 2122 mit einem ausreichend großen Querschnitt für ein Durchstecken der zweiten Querstange (nicht gezeigt) ausgebildet ist. Der angeformte Randstreifen 2123 begrenzt eine fünfte Öffnung 2125 und beide vorgenannten Öffnungen 2121 und 2122 poststromabwärts, d.h. in x-Richtung und z- Richtung (nach oben) und schließt einerseits mit einem posteingangsseitigen geraden Randstreifen 2126, d.h. entgegen der x-Richtung und andererseits mit einem unteren geraden Randstreifen 2129 ab. Alle Randstreifen haben die gleiche Breite B₂₁₂, die so bemessen ist, dass ein Griffschutz zum Antriebsritzel geschaffen wird.

Für die Distanzstücke 205, 207, 208 sind Öffnungen 2125, 2127, 2128 in der zweiten Formteilplatte 212 und Befestigungsmittel 21251, 21271, 21281 zur Befestigung an der zweiten Formteilplatte 212 vorgesehen. Zur Montage des Rollenträgers 20 der Transportvorrichtung werden die Distanzstücke 203, 204, 206 und 205, 207, 208 an der Lagerplatte 22 befestigt und eine Stützplatte 9 zwischen die Schleife des Transportbandes 2 gesteckt und auf die Lagerplatte 22 gelegt.

Die Stützplatte 9 weist auf der dem Transportband 2 zugewandten Seite eine Gleitfläche auf, also auf derjenigen Seite der Stützplatte 9, gegen welche das Transportbandes 2 großflächig angedrückt wird. Die Gleitfläche hat einen geringen Reibungskoeffizienten im Bereich 0,1 · 10⁻⁶ < µ < 0,3 · 10⁻⁶ zwischen Gleitfläche der Stützplatte und Laufseite des Transportbandes 2. Das verringert die Reibung und somit die nötige zum Bewegen des Transportbandes 2 eingesetzte Antriebsenergie. Es können unterschiedliche Materialien zur Schaffung der Gleitfläche der Stützplatte zum Einsatz kommen, beispielsweise Kunststoff- und/oder metallische Materialien. Alternativ können Gleitfolien durch Kleben und/oder Gleitschichten durch Polieren aufgebracht werden.

Das Transportband 2 hat auf der Außenlauffläche (Transportseite) eine raue Struktur und weist adhäsive Eigenschaften auf. Ein sehr hoher Reibungskoeffizienten im Bereich 0,9 · 10⁻⁶ < µ < 1,3 · 10⁻⁶ zwischen der Transportseite und dem flachen Gut ist vorteilhaft, um das Briefgut möglichst schlupffrei zu transportieren, was die Abdruckqualität entscheidet beeinflusst.

Die Antriebsrolle 5 weist hingegen einen mittleren Reibungskoeffizienten von mindestens µ = 0,5 · 10⁻⁶ auf der Manteloberfläche auf, auf welcher das Transportband 2 mit seiner Laufseite läuft. Um die eingesetzte Antriebsleistung auf das Transportband schlupfarm zu übertragen, können zusätzlich raue Strukturen aufgebracht oder adhäsive Eigenschaften erzeugt werden. Ein Aufrauen der Manteloberfläche kann zum Beispiel durch Sandstrahlen erfolgen, was einen Schlupf des Transportbandes 2 vorteilhaft verhindert. Ebenfalls sind teilweise oder komplett aufgebrachte Gummierungen auf der Manteloberfläche geeignet. Die Gleitreibung kann dadurch bis zu µ = 0,8 · 10⁻⁶ erhöht werden.
Die konstruktiv durch die Umlenkrollen geschaffene hohe Umschlingung des Transportbandes 2 um die Antriebsrolle 5 ist größer als 230° und verhindert somit zusätzlich den Schlupf des Transportbandes. In vorteilhafter Weise ist die Abtriebsrolle 6 im Durchmesser größer vorgesehen, als die Antriebsrolle 5, um bis zu 10 mm dicke flache Güter, leicht in die Transportvorrichtung einführen zu können. Durch den daraus resultierenden flacheren Keilwinkel wird ebenfalls die benötigte Antriebenergie beim Einziehen dickerer flacher Güter reduziert.

Ein Bandspannmechanismus ist als Schwinge 200 ausgebildet. Letztere besteht aus zwei außen gelegenen Winkelhebeln 201 und 202, die zueinander über eine Mittelplatte 2001 beabstandet sind und an einem Ende des Hebelarms eine Lagerwelle 2008 mit einer Umlenkrolle 8 tragen. Der jeweils andere Hebelarm der Winkelhebel 201, 202 ist mittig um ca. 90° abgewinkelt und dient zur Arretierung zusammen mit dem Arretierstift 209. Die Winkelhebel 201, 202 tragen im Abwinkelbereich je eine Öffnung 2011, 2021 zur Lagerung auf dem als Lagerwelle ausgebildeten Distanzstück 204.

Bei der Montage werden die Rollen 5, 6, 7 und die Schwinge 200 auf die als Lagerwellen ausgebildeten Distanzstücke 205, 206, 207 und 208 aufgesteckt, das Transportband 2 auf die Rollen aufgelegt und dann die Formteilplatten 211 und 212 mit der dem Transportband zugewandten glatten Innenseite aufgelegt und befestigt. Die Rollen 5, 6 und 7 haben eine Lauffläche mit der Breite B_{L} > B_{B} (Breite des Transportbandes) und weisen jeweils mittig ein Nadellager an Ihren beiden Seiten auf. Nur die Nadellager 51, 61 und 71 auf der Rückseite sind in der Figur 7 sichtbar. Die Antriebsrolle 5 weist zusätzlich eine Außenverzahnung 53 auf die in eine Öffnung (nicht sichtbar) der Basisplatte 2120 der zweiten Formteilplatte 212 hineinragt. Das Transportband 2 umschlingt die auf den an den Enden des Rollenträger angeordneten Rollen 5, 6 aufgrund der von oben auf die ovale Schlinge eindrückenden Umlenkrollen 7, 8. Das Transportband wird in beiden Richtungen unter den - nicht gezeigten - Druckmitteln entlang geführt, wobei der ziehende Trum des Transportbandes ab der Mitte der Transportvorrichtung in Transportrichtung durch die nach unten weisende glatte Stützplatte 9 gestützt wird.
Die Schwinge 200 ist nach der Montage auf der Lagerwelle 204 drehbar gelagert und zwischen der ersten Formteilplatte 211 und der Lagerplatte 22 angeordnet. Die Lagerplatte 22 und die erste Formteilplatte 211 haben beide eine Kavität 220 und 210 auf der dem Transportband zugewandten glatten Innenseite der Basisplatten 2200 und 2110 eingeformt. Die Kavitäten sind zur Bewegung der Schwinge 200 erforderlich, wenn das Transportband auf dem Rollenträger 20 montiert wird. Der Rollenträger 20 trägt eine Anzahl an Rollen, auf welchen das Transportband 2 mittels der Schwinge 200 gespannt wird, wobei die Schwinge 200 mittels Arretierstift 209 fixiert wird. Die erste Formteilplatte 211 hat ein Loch 2119 und die Lagerplatte 22 hat ein Loch 2209 zum Durchstecken des Arretierstiftes 209. Die erste und zweite Formteilplatte 211, 212 können je einen Rand von geringerer Breite haben, als die Breite B₂₂ des Randes der Lagerplatte 22 an deren Enden. Die Lagerplatte weist ein erstes und zweites Loch 2201 und 2202 zur Befestigung der Transportvorrichtung an der zugehörigen Antriebsvorrichtung auf. Im Bereich zwischen den beiden Löchern wird die Biegefestigkeit der Lagerplatte 22 durch eine konstruierte Stärkung und/oder Schwächung der Struktur definiert vorgegeben. Durch eine vergrößerte Breite des Randstreifens 2224 wird eine konstruierte Stärkung und durch eine verringerte Breite des Randstreifens im Bereich der Kavität 229 wird eine konstruierte Schwächung der Struktur der Lagerplatte 22 erzielt.

Die Lagerplatte 22 weist mindestens eine nach innen glatte Basisplatte 2200 mit nach vorn gebogenen Randstreifen zur Verstärkung und Herstellung einer ausreichenden Verwindungssteifigkeit, Spannmittel 225, (227 verdeckt) und Spann- und Einstellmittel 226, 228 sowie eine Zugstange 221 auf der Vorderseite auf, um die Zugkräfte aufzunehmen, welche beim Spannen des Transportriemens 2 auf die Lagerplatte 22 wirken und um die Verwindung bzw. Biegung der Lagerplatte definiert einzustellen bzw. auszugleichen. Es ist vorteilhaft, wenn die Zugstange 221 als Sechskantschraube ausgebildet ist. Das Spann- und Einstellmittel 226 ist als Schraubenkopf und das Spann- und Einstellmittel 228 ist als Schraubenmutter ausgebildet.

Eine definierte Durchbiegung der Lagerplatte 22 kann alternativ durch eine bestimmte Reihenfolge und Anordnung von mehreren Verstärkungen und Schwächungen der Struktur der Lagerplatte 22 erzielt werden. Dadurch kann bei Belastung ein Verlauf der Durchbiegung der Lagerplatte 22 nach einer bestimmten mathematischen Funktion erreicht werden. Beispielsweise ist eine Durchbiegung der Lagerplatte 22 mit einem logarithmischen oder potentiellen Verlauf ebenso möglich, wie ein absolut geradlinig gleichförmiger Verlauf.

In der Figur 8 ist eine perspektivische Ansicht des Rollenträgers der Transportvorrichtung von vorn rechts oben dargestellt. Der Rollenträger 20 besteht aus der Lagerplatte 22, der ersten Formteilplatte 211 und der zweiten Formteilplatte 212 sowie den Distanzstücken 203, 204, 206 und 205, 207, 208. Die Basisplatte 2110 der ersten Formteilplatte 211 weist auf der dem Transportband zugewandten Innenseite eine zylinderförmige Tasche 2100 auf, die kreisförmig um das Distanzstück 206 herum und links neben der Kavität 210 für den Bandspannmechanismus angeordnet ist. Zwischen den Randstreifen 2112 und 2115 ist ein von oben zugängliches Fach 214 für eine elektronische Baugruppe eingearbeitet. Im Bereich der Kavität 210 nahe dem Fach 214 ist ein Loch 2119 für den Arretierstift in die Basisplatte 2110 eingearbeitet. Die Kavität 210 ist zum Randstreifen 2117 offen bis hinunter zum Vorsprung 2118, der parallel zum unteren Randstreifen 2111 angeordnet ist.

Die Basisplatte 2120 der zweiten Formteilplatte 212 weist auf der dem Transportband zugewandten Innenseite eine zylinderförmige Tasche 2124 auf, die kreisförmig um das Distanzstück 205 herum und links neben der ersten Öffnung 2121 so nahe angeordnet ist, dass die Öffnung in die Tasche übergeht, während die erste 2121 von der zweiten Öffnung 2122 beabstandet ist. Die Tasche 2124 wird nach unten durch den Randstreifen 2129 sowie die erste 2121 und die Tasche 2124 werden nach rechts und nach oben durch den Randstreifen 2123 begrenzt. Die Basisplatte 2120 wird nach links durch den Randstreifen 2126 begrenzt.

Die Lagerplatte 22 hat einen poststromaufwärts angeformten Abstützsteg 224 mit einer Breite B₂₂₄, der einerseits nach unten (zur Tischplatte) in den unteren Randstreifen 2221 nahtlos übergeht, wobei der Randstreifen 2221 die Basisplatte 2200 nach unten begrenzt und nach vorn mit einer Breite ausgebildet ist, die in x-Richtung bis zur Mitte ansteigt. Mit dem Abstützsteg 224 am linken Ende der Lagerplatte 22 ist andererseits der Randstreifen 2226 verbunden, der bis zur Mitte der Lagerplatte 22 die Basisplatte 2200 nach oben begrenzt und ebenfalls nach vorn mit einer Breite ausgebildet ist, die in x-Richtung bis zur Mitte ansteigt. Ein im Mittelabschnitt der Lagerplatte 22 angeordneter Randstreifen 2224, der die Basisplatte 2200 nach oben begrenzt und nach vorn mit einer größeren Breite B₂₂₂ > B₂₂₄ ausgebildet ist, geht nahtlos und rampenförmig in den oberen Randstreifen 2226 über. Die äußeren Randstreifen 2221 und 2224 können zugleich auch Rippen einer nach vorn ausgeformten Struktur auf der Basisplatte 2200 sein, wobei sich die Rippen in x-Richtung erstrecken. Eine Verstärkung der Struktur wird durch angeformte Rippen 2221, 2222, 2223 und 2224 sowie Spanten 2241, 2242, 2243, 2244 und 2245 erreicht, die eine Zellenstruktur bilden, wobei sich die Spanten in y-Richtung erstrecken.

Alternativ ist eine Wabenstruktur denkbar, die Seitenwände aufweist, die nicht parallel zu den Achsen des kartesischen Koordinatensystems liegen, d.h. welche einen anderen Verlauf nehmen, als oben beschrieben wurde.

Im Randstreifen 2224, welcher die Basisplatte 2200 im Mittelbereich der Lagerplatte 22 nach oben begrenzt, ist eine Schwächung der Struktur eingearbeitet. Die Schwächung wird hier durch eine fachförmige Kavität 229 auf der Innenseite der Basisplatte 2200 erreicht, welche die Breite des oberen Randstreifens und die der Rippen zwischen der zweiten 2242 und dritten Spante 2243 auf die Breite B₂₂₉ reduziert.

Alternativ ist eine Schwächung der Struktur auf eine andere Weise denkbar, wie Verringerung der Wandstärke der Zell- bzw. Wabenwände in Abstimmung mit den Materialparametern (z.B. Elastizitätsmodul).

Einerseits gehen der Randstreifen 2221, welcher die Basisplatte 2200 nach unten begrenzt, und der Randstreifen 2224, welcher die Basisplatte 2200 im Mittelbereich der Lagerplatte 22 nach oben begrenzt in einen poststromabwärts liegenden Randstreifen 2225 über. Andererseits kann die Breite der nach vorn ausgebildeten Randstreifen 2221 und 2224 zwischen der zweiten und ersten Spante in x-Richtung von der Breite B₂₂₂ auf die Breite B₂₂ verringert werden.

Auf der Basisplatte 2200 sind mit der Zellen- oder Wabenstruktur verbundene Zapfen mit Öffnungen 2201, 2202, ... 2209 sowie nahe den Lagerstellen der Antriebs- und Abtriebsrollen sind Spannmittel 225 und 227 angeformt. Die Zugstange 221 ist einseitig geschnitten dargestellt, um die Position der Öffnung 2203 und deren Anordnung in einem Zapfen zu verdeutlichen, wogegen die Position der Öffnung 2207 und deren Anordnung in einem Zapfen durch die dort ungeschnitten gezeichnete Zugstange 221 verdeckt ist.

Die Breite der zweiten Rippe wird an ihren beiden Enden vergrößert und geht in die Spannmittel 225 und 227 über, welche die Struktur nach vorn überragen und jeweils eine Öffnung für eine in x-Richtung einsteckbare Zugstange 221 auf der Vorderseite der Lagerplatte 22 aufweisen. Mittels Spann- und Einstellmitteln 226, 228 wird die Zugstange 221 auf der Vorderseite gespannt, um die Zugkräfte aufzunehmen, die beim Spannen des Transportriemens 2 auf die Lagerplatte 22 wirken. Auf diese Weise gelingt es, die Verwindung bzw. Biegung der Lagerplatte definiert einzustellen bzw. auszugleichen.

Die Lagerplatte 22 hat zwar eine Waben- oder Zellenstruktur auf der Vorderseite, was zur Materialeinsparung und Gewichtsersparnis beiträgt, aber sie ist dennoch nicht durchbiegungsfrei und Torsionsarm ausgelegt. Sie läßt im Gegenteil eine definierte Durchbiegung zu.

Die Figur 9a zeigt eine Draufsicht auf den in y-Richtung konkav gebogenen Rollenträger der Transportvorrichtung. Eine solche (übertrieben dargestellte) Durchbiegung des Rollenträgers 20 entsteht bei entsprechender Belastung durch eine von der Zugstange 221 ausgeübte mechanische Zugspannung, welche über die Spannmittel 225 und 227 auf die beiden Enden der Lagerplatte 22 übertragen wird. Über die Spann- und Einstellmittel 226, 228 kann die Zugspannung eingestellt werden. Die erste Formteilplatte 211 und die zweite Formteilplatte 221 sind über die Distanzstücke 203, 204, 206 und 205, 207, 208 an der Lagerplatte 22 befestigt. Das kann durch Schrauben oder Einpressverbindung geschehen. Die Figur 9c zeigt eine schematische Darstellung der Kräftewirkung auf die Lagerplatte 22. Der ersten Zugspannkraft F1, welche durch die mechanische Zugspannung bei einem montierten Transportband über die Distanzstücke auf die Lagerplatte 22 ausgeübt wird, wirkt eine einstellbare zweite Zugspannkraft F2 entgegen, die durch eine auf der Außenseite der Lagerplatte montierte Zugstange aufgebracht wird.

Die Figur 9b zeigt eine Draufsicht auf den konvex gebogenen Rollenträger der Transportvorrichtung. Eine solche (übertrieben dargestellte) Durchbiegung des Rollenträgers 20 entsteht bei entsprechender Belastung der Rollen (nicht gezeigt) durch eine mechanische Zugspannung des montierten Transportbandes (nicht gezeigt). Als Transportband kommt hier ein Flachriemen zu Einsatz.
Die einseitig wirkende erste Zugspannkraft F1 und zweite Zugspannkraft F2 verursachen eine gewollte Durchbiegung der Lagerplatte 22 nach Figur 9a oder 9b, je nach Riemenspannkraft bzw. Zugspannung durch die Zugstange 221. Bei konkav gebogenen Rollenträger nach Fig. 9a stehen die links und rechts feststehenden Distanzstücke, die als Lagerwellen für die Umlenkrollen ausgeführt sind, nicht mehr senkrecht und parallel zueinander, sie kippen nach innen ein. Jedoch stehen diejenigen Distanzstücke, die jeweils mit demselben Formteil verbunden sind, auch weiterhin zueinander achsparallel. Der Flachriemen findet keine stabile Laufspur, solange die Riemenzugkräfte sich nicht gleichmäßig auf die Riemenbreite verteilen können. Das heißt, ein montierter Transportriemen läuft wegen den nicht achsparallel zueinander stehenden Gruppen von Distanzstücken an den beiden Enden der Lagerplatte 22 gewollt auf die Formteilplatten zu. Durch eine Gegenzug-Vorrichtung mit einer Gewindezugstange, die außen an der gegenüberliegenden Seite der Lagerplattenseite angeordnet ist, kann durch Drehen am Spann- und Einstellmittel 226 der Gewindezugstange 221 eine Gegenkraft zur Riemenspannung aufgebaut werden. Hierdurch geht die Durchbiegung der Lagerplatte zurück und kann auch in die entgegengesetzte Durchbiegungsrichtung gehen. Dadurch wird es jetzt möglich, wenn der Riemen angetrieben wird, die gewollte Riemenspurlage zu justieren. Die Vorteile sind, dass keine zusätzlichen verstellbaren Riemenspur-Elemente eingesetzt werden müssen und alle diejenigen Lagerwellen gleichzeitig als Riemenspur-Elemente wirken, auf denen die Rollen laufen. Ebenfalls brauchen die feststehenden Lagerwellen nicht kostenaufwendig genau zu einander angeordnet werden. Und die Lagerplatte muss bei einer höheren Riemenspannung nicht neu ausgelegt werden, weil die Gegenzugvorrichtung die Durchbiegung kompensiert. Das ermöglicht einen kostengünstigen und einfachen Aufbau.
Die Lagerplatte hat zum Beispiel jeweils drei feststehende als Lagerwellen ausgeführte Distanzstücke am linken und rechten Ende der Lagerplatte fest eingepresst. Diese dienen dazu, die erste und zweite Formteilplatte am linken und rechten Ende der Lagerplatte stirnseitig zu befestigen (mit einer Verschraubung). Hierdurch entsteht eine Dreipunktbefestigung, die ein Verdrehen der Formteilplatten zur Lagerplatte verhindern.
Die Umlenkrollen sind vorzugsweise ballig ausgeführt oder zylinderisch und mit jeweils einer Fase an den Rändern versehen. Sie stabilisieren die Laufspur des Transportbandes zusätzlich gegen quer eingebrachte Seitenkräfte und Störungen, was sich auf die Druckqualität direkt positiv auswirkt. Ebenfalls läuft das Transportband schneller wieder in seine voreingestellten Spur zurück und erleichtert das Einstellen und Justieren.
Der Flachriemen mit Gewebeeinlage hat eine vorgegebene Riemenlänge und Toleranz, ebenfalls eine vorgegebene Zugkraft für 1 % Riemendehnung, hieraus ergibt sich eine bekannte Riemenlänge.
Diese legt die Achsabstände der Umlenkrollen auf der Lagerplatte genau fest. Eine der Umlenkrollen ist in eine Schwinge gelagert. Die Schwinge ist wegschwenkbar gelagert. Wenn der Riemen aufgelegt wird, ist die Schwinge aus ihrer Arretierung entriegelt und weggeschwenkt, ebenfalls sind die Formteilplatten, noch nicht montiert, dass leicht, der Riemen eingesetzt werden kann. Die Formteilplatten werden montiert, anschließend wird die Schwinge wieder in ihre Arretierung zurück geschwenkt und spannt den Riemen automatisch auf seine optimale Riemenspannung. Die Arretierung erfolgt hierbei über eine Steckachse. Zum Riemenwechsel wird die Transporteinheit aus der Maschine entnommen und die Steckachse für die Arretierung des Riemenspanners entfernt. Anschließend werden die Formteilplatten entfernt. Der Riemenspanner wird weg geschwenkt und der Riemen kann jetzt leicht gewechselt werden. In der umgekehrten Reihenfolge wird wieder die Transporteinheit zusammengebaut.
Nach dem Einbau in die Maschine wird der Antrieb aktiviert und die Riemenspurlage durch Verstellen der Gegenzugeinrichtung eingestellt. Das kann durch einen Servicetechniker vor Ort beim Kunden gemacht werden. Vorteilhaft sind die Spann- und Einstellmittel der Zugstange als Schraube oder Mutter ausgebildet, mit welchen die Spurlage des Transportbandes in einem Bereich von 0 bis ±10 mm frei justiert werden kann.

Die Erfindung ist nicht auf die vorliegenden Ausführungsform an sich beschränkt. Vielmehr ist eine Anzahl von Geräten im Rahmen der Ansprüche denkbar, die eingesetzt werden und die vom gleichen Grundgedanken der Erfindung ausgehend, von den anliegenden Ansprüchen umfaßt werden.

## Patentansprüche

1. Transportvorrichtung für zu bedruckende flache Güter eines mikroprozessorgesteuerten Druckgeräts, mit einem auf Rollen gelagerten angetriebenen Transportband (2), welches in y-Richtung eines kartesischen Koordinatensystems in einer Breite ausgedehnt ist und welches im Randbereich zu bedruckende flache Güter während des Druckens in Transportrichtung x an mindestens einem Druckkopf eines Druckmoduls vorbei transportiert, wobei die flachen Güter entgegen der Schwerkraft an das Transportband (2) in einem Stützbereich angedrückt werden, wobei das Druckgerät für den mindestens einen Druckkopf (11.2) ein Druckfenster (3) aufweist, welches am Rand des Transportbandes (2) in einem Gehäuseteil des Druckgeräts angeordnet ist, wobei das Druckmodul über dem Druckfenster (3) in z-Richtung des kartesischen Koordinatensystems angeordnet ist und wobei der mindestens eine Druckkopf (11.2) während des Druckens entgegengesetzt zur z-Richtung in Schwerkraftrichtung ein Druckbild erzeugt, wobei,
- der Stützbereich beidseitig einer Linie (4) ausgedehnt ist, welche mittig durch das Druckfenster (3) quer zur Transportrichtung x in y-Richtung des kartesischen Koordinatensystems verläuft, wobei sich das Transportband (2) an einer Stützplatte (9) abstützt, die oberhalb des Stützbereiches eines Rollenträgers (20) zwischen einer Formteilplatte (211) und einer Lagerplatte (22) angeordnet ist, wobei die Stützfläche der Stützplatte (9) größer ist, als die Fläche des Druckfensters,
- der Rollenträger (20) aus Formteilplatten (211, 212), der Lagerplatte (22), der Stützplatte (9) und einer Anzahl an Rollen (5, 6, 7 und 8) zur Führung des Transportbandes (2) entlang einer mittig eingebuchteten ovalen Kurve besteht, wobei das Transportband (2) im eingebuchteten Abschnitt mittels einer Spannrolle (8) straff gespannt wird und wobei der eingebuchtete Abschnitt wenigstens teilweise zur Aufnahme des Bauches (11.1) mindestens einer Tintenkartusche (11) des Druckmoduls ausgebildet ist und
- die Lagerplatte (22) eine Oberflächenstruktur entsprechend einer gewünschten Biegecharakteristik aufweist und an beiden Enden auf einer Innenseite eine Anzahl an Distanzstücken zur Befestigung der Formteilplatten (211, 212) und auf einer Aussenseite Spannmittel (225, 227) zum Vorspannen der Lagerplatte (22) trägt.

2. Transportvorrichtung, nach Anspruch 1, dadurch **gekennzeich**n e t, dass das Transportband (2) ein Flachriemen ist und in y-Richtung des kartesischen Koordinatensystems eine Breite (W3) aufweist, die breiter als die Breite (b) des Druckfensters (3) ist.

3. Transportvorrichtung, nach Anspruch 1, **dadurch gekennzeichnet, dass** der Flachriemen eine große Quersteifigkeit besitzt und über zwei äußere Umlenkrollen (5 und 6) geführt wird, welche jeweils an den Enden der Lagerplatte (22) und den Formteilplatten (211, 212) angeordnet sind, wobei der Flachriemen (2) einerseits unter der nach unten weisenden Stützoberfläche der Stützplatte (9) hindurch läuft und andererseits zwischen einem Teil des Druckmoduls und der nach oben weisenden Oberfläche der Stützplatte (9) zurückgeführt wird.

4. Transportvorrichtung, nach Anspruch 1, **dadurch gekennzeichnet, dass** ein Druckmodul aus einem Druckwagen (24), aus einer Kontaktier- und Ansteuereinheit für die Tintenkartuschen und den Tintenkartuschen (11, 12) selbst besteht, welche jeweils mit einem Tintenstrahldruckkopf ausgestattet sind, dass der Druckwagen (24) auf Querstangen (271, 272) querbeweglich angeordnet ist und in y-Richtung quer zur Poststücktransportrichtung (x-Richtung) in einen kastenförmigen Raum verfahren werden kann, der durch ein Metallchassis gebildet wird, dessen rechte Seitenwand (25) nach vorn in eine Lasche (23) übergeht, die um 90° abgewinkelt ist und an die Formteilplatte (212) heranreicht und dessen linke Seitenwand (26) nach vorn in eine Lasche (29) übergeht, die in x-Richtung um 90° abgewinkelt ist und an die Innenseite der Lagerplatte (22) heranreicht, so dass das Druckmodul in der Druckposition teilweise in den Zwischenraum zwischen den Umlenkrollen (5, 7, 6, 8) hereinragt und sich die Tintendruckköpfe der beiden Tintenkartuschen (11, 12) im außerhalb des Transportbereiches angeordneten Druckfenster befinden.

5. Transportvorrichtung, nach den Ansprüchen 1 und 4, **dadurch gekennzeichnet, dass** mindestens eine Tintenkartusche (11) in einem mikroprozessorgesteuerten Druckgerät mit einem Druckfenster eingesetzt wird, durch welches der mindestens eine Tintenstrahldruckkopf (11.2) der mindestens einen Tintenkartusche (11) Tintentröpfchen auf die zu bedruckende Oberfläche eines Poststückes (10) bzw. flachen Gutes spritzt, welches auf der nicht zubedruckenden Seite liegend mittels des Flachriemens transportiert wird.

6. Transportvorrichtung, nach den Ansprüchen 1, 4 und 5, **dadurch gekennzeichnet, dass** in einem kartesischen Koordinatensystem die x-Richtung die Transportrichtung des Poststückes (10) bzw. flachen Gutes ist, welches auf der nicht zubedruckenden Seite liegend transportiert wird, dass die y-Richtung nach hinten zur Rückseite und die z-Richtung nach oben zur Oberseite des mikroprozessorgesteuerten Druckgeräts zeigt, dass das Druckfenster quer zur Stützplatte (9) in y-Richtung angeordnet ist und dass die mindestens eine Tintenkartusche (11) eine nach vorn gerichtete Ausbauchung (11.1) und einen nach unten gerichteten Tintenstrahldruckkopf (11.2) aufweist.

7. Transportvorrichtung, nach den Ansprüchen 1 und 4 bis 6, **dadurch gekennzeichnet, dass** das mikroprozessorgesteuerte Druckgerät eine Frankiermaschine ist.

8. Transportvorrichtung, nach Anspruch 1, **dadurch gekennzeichnet, dass** eine erste Anzahl an Distanzstücken (203, 204, 206) einerseits zwischen einem Ende einer Lagerplatte (22) des Rollenträgers (20) und einer ersten Formteilplatte (211), dass eine zweite Anzahl an Distanzstücken (205, 207, 208) andererseits zwischen einem anderen Ende der Lagerplatte (22) und einer zweiten Formteilplatte (212) vorgesehen sind, dass je ein Spannmittel (225) und (227) an den Enden der Lagerplatte (22) des Rollenträgers (20) angebracht und zur Kraftübertragung von einer Zugstange (221) ausgebildet ist, wobei zur definierten Durchbiegung des Rollenträgers (20) bei entsprechender Belastung der Lagerplatte (22) eine mechanische Zugspannung über die Spannmittel (225) und (227) auf die beiden Enden der Lagerplatte (22) übertragen wird, und dass Spann- und Einstellmittel (226, 228) der Zugstange (221) mit denen die Zugspannung eingestellt werden kann, vorgesehen sind.

9. Transportvorrichtung, nach den Ansprüchen 1 und 8, **dadurch gekennzeichnet, dass** die Distanzstücke (203, 204, 206) und (205, 207, 208) alle gleich ausgebildet sind.

10. Transportvorrichtung, nach den Ansprüchen 1, 8 und 9, **dadurch gekennzeichnet, dass** die Distanzstücke (203, 204, 206) und (205, 207, 208) alle gleich als Lagerwellen ausgebildet sind und zur Spureinstellung jeweils die Distanzstücke (203, 204, 206) und (205, 207, 208) an demselben Ende des Rollenträgers (20) achsparallel zueinander stehen.

11. Transportvorrichtung, nach den Ansprüchen 1 und 8 bis 10, **dadurch gekennzeichnet, dass** das Distanzstück (204) als Lagerwelle für eine Schwinge (200) eines Spannmechanismus eines Transportbandes (2) und dass die Distanzstücke (205, 206 und 207) als Lagerwellen für Rollen (5, 6 und 7) des Transportbandes (2) ausgebildet sind.

12. Transportvorrichtung, nach den Ansprüchen 1 und 8 bis 11, **dadurch gekennzeichnet, dass** die Schwinge (200) aus zwei außen gelegenen Winkelhebeln (201 und 202) besteht, die zueinander über eine Mittelplatte (2001) beabstandet sind und an einem Ende des Hebelarms eine Lagerwelle (2008) mit einer Umlenkrolle (8) tragen, wobei der jeweils andere Hebelarm der Winkelhebel (201, 202) mittig um ca. 90° abgewinkelt ist und zur Arretierung zusammen mit einem Arretierstift (209) dient, wobei die Winkelhebel (201, 202) im Abwinkelbereich je eine Öffnung (2011, 2021) zur Lagerung auf dem als Lagerwelle ausgebildeten Distanzstück (204) tragen.

13. Transportvorrichtung, nach Anspruch 1, **dadurch gekennzeichnet, dass** die Lagerplatte (22) ein erstes (2201) und zweites Loch (2202) zur Befestigung der Transportvorrichtung (20B) an der zugehörigen Antriebsvorrichtung (20A) aufweist, wobei im Bereich zwischen den beiden Löchern, die Biegefestigkeit der Lagerplatte (22) durch eine konstruierte Stärkung und/oder Schwächung der Struktur definiert vorgegeben wird.

14. Transportvorrichtung, nach den Ansprüchen 1 und 13, **dadurch gekennzeichnet, dass** die Bereiche der Stärkung und/oder Schwächung der Struktur nebeneinander liegen.

15. Transportvorrichtung, nach den Ansprüchen 1, 13 und 14, **gekennzeichnet, durch** eine bestimmte Reihenfolge und Anordnung von mehreren Verstärkungen und Schwächungen der Struktur der Lagerplatte (22), wobei eine definierte Durchbiegung der Lagerplatte (22) erzielt wird, so dass bei Belastung ein Verlauf der Durchbiegung der Lagerplatte (22) nach einer bestimmten mathematischen Funktion erreicht wird.

16. Transportvorrichtung, nach den Ansprüchen 1, 13 bis 15, **dadurch gekennzeichnet, dass** eine Durchbiegung der Lagerplatte (22) mit einem logarithmischen oder potentiellen Verlauf ermöglicht wird.

17. Transportvorrichtung, nach den Ansprüchen 1, 13 bis 15, **dadurch gekennzeichnet, dass** eine Durchbiegung der Lagerplatte (22) mit einem absolut geradlinig gleichförmiger Verlauf ermöglicht wird.

18. Transportvorrichtung, nach den Ansprüchen 1, 13 bis 15, **dadurch gekennzeichnet, dass** die Lagerplatte (22) mindestens eine nach innen glatte Basisplatte (2200) mit nach vorn gebogenen Randstreifen zur Verstärkung und Herstellung einer ausreichenden Verwindungssteifigkeit, Spannmittel (225, 227) sowie eine Zugstange (221) und Spann- und Einstellmittel (226, 228) der Zugstange (221) auf der Vorderseite aufweist, wobei durch eine vergrößerte Breite mindestens eines Randstreifens (2224) eine konstruierte Stärkung und durch eine verringerte Breite des Randstreifens im Bereich der Kavität (229) eine konstruierte Schwächung der Struktur der Lagerplatte (22) erzielt wird.

19. Transportvorrichtung, nach den Ansprüchen 1, 13 bis 15 und 18, **dadurch gekennzeichnet, dass** die Zugstange (221) als Sechskantschraube ausgebildet ist.

20. Transportvorrichtung, nach den Ansprüchen 1, 13 bis 15 und 18, **dadurch gekennzeichnet, dass** die Spann- und Einstellmittel (226, 228) der Zugstange (221) als Schraube oder Mutter ausgebildet sind, mit welchen die Spurlage des Transportbandes in einem Bereich von 0 bis ±10 mm frei justiert werden kann.

21. Transportvorrichtung, nach den Ansprüchen 1, 13 bis 15, **dadurch gekennzeichnet, dass** eine Schwächung der Struktur der Lagerplatte (22) durch eine Verringerung der Wandstärke der Zell- bzw. Wabenwände in Abstimmung mit den Materialparametern konstruiert wird.

22. Transportvorrichtung, nach den Ansprüchen 8 bis 10, **dadurch gekennzeichnet, dass** an den beiden Enden der Lagerplatte (22) je eine der beiden Formteilplatten in jeweils drei Punkten auf Distanzstücke aufliegen, wodurch eine stabile und torsionsarme Lagerung der Formteilplatten über die Distanzstücke an den beiden Enden erreicht wird.

23. Transportvorrichtung, nach den Ansprüchen 8 bis 10, **dadurch gekennzeichnet, dass** für jede der beiden Formteilplatten (211, 212) an den beiden Enden der Lagerplatte (22) eine Dreipunktbefestigung vorgenommen wird.

## Claims

1. A transport device for flat goods to be printed of a microprocessor-controlled print device having a roller-borne driven transport belt (2) that extends in a width in the y-direction of a Cartesian coordinate system and that transports flat goods to be printed on in the margin area in the transport direction x past at least one print head of a print module during printing, the flat goods being pressed against the transport belt (2) contrary to the force of gravity in a support area, the print device having, for the at least one print head (11.2), a print window (3) that is arranged on the margin of the transport belt (2) in a housing part of the print device, the print device being arranged above the print window (3) in the z-direction of the Cartesian coordinate system, and the at least one print head (11.2) producing a print image opposite to the z-direction in direction of the force of gravity during the printing process, wherein
- the support area extends on both sides of a line (4) that runs centrally through the print window (3) at right angles to the transport direction x, in the y-direction of the Cartesian coordinate system, the transport belt (2) supporting itself against a support plate (9) that is arranged above the supporting area of a roller carrier (20) between a moulded plate (211) and a bearing plate (22), the supporting area of the support plate (9) being larger than the area of the print window;
- the roller carrier (20) comprises moulded plates (211, 212), the bearing plate (22), the support plate (9) and a number of rollers (5, 6, 7 and 8) for guiding the transport belt (2) along a centrally indented oval curve, the transport belt (2) being tightly tensioned in the indented section by means of a tensioning roller (8) and the indented section being designed at least in part for receiving the bulge (11.1) of at least one ink cartridge (11) of the print module; and
- the bearing plate (22) has a surface structure according to desired bending characteristics and bears, on both ends on an inner side, a number of spacers for fixing the moulded plates (211, 212) and, on an outer side, tensioning means (225, 227) for pre-tensioning the bearing plate (22).

2. A transport device according to Claim 1, **characterized in that** the transport belt (2) is a flat belt and has a width (W3) in the y-direction of the Cartesian coordinate system that is broader than the width (b) of a print window (3).

3. A transport device according to Claim 1, **characterized in that** the flat belt has a high transverse rigidity and is guided via two outer return rollers (5 and 6) which are arranged at the ends of the bearing plate (22) and of the moulded plates (211, 212), respectively, the flat belt (2) passing through below the downward-pointing supporting surface of the support plate (9) on the one hand and being guided back between a part of the print module and the upward-pointing surface of the support plate (9) on the other hand.

4. A transport device according to Claim 1, **characterized in that** a print module comprises a printer carriage (24), a contacting and driver unit for the ink cartridges and the ink cartridges (11, 12) as such each of which is equipped with an ink-jet print head; that the printer carriage (24) is arranged in a transversally movable manner on transverse bars (271, 272) and can be moved in y-direction at right angles to the transport direction of postal items (x-direction) into a box-shaped compartment that is formed by a metal chassis the right side wall (25) of which passes, at the front, into a flap (23) that is bent by 90° and comes up to the moulded plate (212) and the left side wall (26) of which passes, at the front, into a flap (29) that is bent by 90° in the x-direction and comes up to the inner side of the bearing plate (22) so that the print module, in printing position, in part projects into the space between the return rollers (5, 7, 6, 8) and the ink-jet print heads of the two ink cartridges (11, 12) are located in the print window that is arranged outside the transport area.

5. A transport device according to Claims 1 and 4, **characterized in that** at least one ink cartridge (11) is used in a microprocessor-controlled print device with a print window through which the at least one ink-jet print head (11.2) of the at least one ink cartridge (11) sprays ink droplets onto the surface to be printed of a postal item (10) or flat item that, lying on the side not to be printed, is transported by means of the flat belt.

6. A transport device according to Claims 1, 4 and 5, **characterized in that**, in a Cartesian coordinate system, the x-direction is the transport direction of the postal item (10) or flat item that is transported lying on the side not to be printed; that the y-direction points backward to the rear side and the z-direction points upward to the upper side of the microprocessor-controlled print device; that the print window is arranged at right angles to the support plate (9) in y-direction: and that the at least one ink cartridge (11) has a bulging (11.1) pointing to the front and an ink-jet print head (11.2) pointing downward.

7. A transport device according to Claims 1 and 4 to 5, **characterized in that** the microprocessor-controlled print device is a franking machine.

8. A transport device according to Claim 1, **characterized in that**, on the one hand, a first number of spacers (203, 204, 206) is provided between one end of the bearing plate (22) of the roller carrier (20) and a first moulded plate (211), that, on the other hand, a second number of spacers (205, 207, 208) is provided between another end of the bearing plate (22) and a second moulded plate (212), that one tensioning means (225) and (227) each is fixed at the ends of the bearing plate (22) of the roller carrier (20) and is designed for transmission of force from a tie rod (221), wherein, for the purpose of a defined bending of the roller carrier (20) with a respective loading of the bearing plate (22), a mechanical tension is transmitted via the tensioning means (225) and (227) to the two ends of the bearing plate (22); and that there are provided tensioning and setting means (226, 228) of the tie rod (221) by means of which the tension can be set.

9. A transport device according to Claims 1 and 8, **characterized in that** all of the spacers (203, 204, 206) and (205, 207, 208) are of the same design.

10. A transport device according to Claims 1, 8 and 9, **characterized in that** the spacers (203, 204, 206) and (205, 207, 208) are equally designed as bearing shafts and that, for track alignment, the spacers (203, 204, 206) and (205, 207, 208), respectively, are axially parallel to one another at the same end of the roller carrier (20).

11. A transport device according to Claims 1 and 8 to 10, **characterized in that** the spacer (204) is designed as bearing shaft for a rocker (200) of a tensioning mechanism of a transport belt (2) and that the spacers (205, 206, 207) are designed as bearing shafts for rollers (5, 6 and 7) of the transport belt (2).

12. A transport device according to Claims 1 and 8 to 11, **characterized in that** the rocker (200) comprises two angular levers (201 and 202) located at the outside that are spaced from one another by a middle plate (2001) and carry a bearing shaft (2008) with a return roller (8) on the one end of the lever arm, wherein the respective other lever arm of the angular levers (201, 202) is centrally angled by 90° and serves he purpose of locking together with a locking pin (209), the angular levers (201, 202) having, in the angle area, an opening (2011, 2021) each for being borne on the spacer (204) designed as a bearing shaft.

13. A transport device according to Claim 1, **characterized in that** the bearing plate (22) has a first (2201) and a second hole (2202) for fixing the transport device (20B) to the associated drive device (20A), wherein, in the region between said two holes, the bending strength of the bearing plate (22) is defined by a designed strengthening or weakening of the structure.

14. A transport device according to Claims 1 and 13, **characterized in that** the regions of strengthening and/or weakening of the structure are adjacent to one another.

15. A transport device according to Claims 1, 13 and 14, **characterized by** a certain sequence and arrangement of several strengthened and weakened parts of the structure of the bearing plate (22) producing a defined bending of the bearing plate (22) so that, under stress, there is achieved a course of bending of the bearing plate (22) according to a certain mathematical function.

16. A transport device according to Claims 1, 13 to 15, **characterized in that** there is enabled a bending of the bearing plate (22) with a logarithmic or potential course.

17. A transport device according to Claims 1, 13 to 15, **characterized in that** there is enabled a bending of the bearing plate (22) with an absolutely uniform linear course.

18. A transport device according to Claims 1, 13 to 15, **characterized in that** the bearing plate (22) has at least one base plate (2200) plain on the inside with edge strips bent to the front for reinforcement and for producing a sufficient torsional rigidity, tensioning means (225, 227) as well as a tie rod (221) and tensioning and setting means (226, 228) of the tie rod (221) on the front side, wherein, by an increased width of at least one edge strip (2224), there is achieved a designed strengthening and, by a reduced width of the edge strip in the region of the cavity (229), there is achieved a designed weakening of the structure of the bearing plate (22).

19. A transport device according to Claims 1, 13 to 15 and 18, **characterized in that** the tie rod (221) has the form of a hexagonal bolt.

20. A transport device according to Claims 1, 13 to 15 and 18, **characterized in that** the tensioning and setting means (226, 228) of the tie rod (221) are designed as screw or nut by means of which the track of the transport belt can be freely adjusted within a range of 0 to ±10 mm.

21. A transport device according to Claims 1, 13 to 15, **characterized in that** a weakening of the structure of the bearing plate (22) is designed by a reduction of the wall thickness of the cell or honeycomb walls in coordination with the material parameters.

22. A transport device according to Claims 8 to 10, **characterized in that**, at each of the ends of the bearing plate (22), one of the two moulded plates rests on spacers on three points each, whereby a stable and low-torsion bearing of the moulded plates is achieved by the spacers at both ends.

23. A transport device according to Claims 8 to 10, **characterized in that**, for each of the two moulded plates (211, 212), there is provided a three-point fixing at both ends of the bearing plate (22).

## Revendications

1. Dispositif de transport pour des produits plats à imprimer d'un appareil d'impression piloté par microprocesseur, avec une bande transporteuse (2) en appui et entraînée sur des tambours à paliers, ladite bande transporteuse s'étendant sur une certaine largeur dans le sens y d'un système de coordonnées cartésiennes et transportant dans la zone du bord dans le sens x des produits plats à imprimer en les faisant passer pendant l'impression devant au moins une tête d'impression d'un module d'impression, les produits plats étant appuyés dans le sens opposé à la gravitation contre la bande transporteuse (2) dans une zone d'appui, l'appareil d'impression pour l'au moins une tête d'impression (11.2) comportant une fenêtre d'impression (3), qui est agencée au bord de la bande transporteuse (2) dans une partie du boîtier de l'appareil d'impression, le module d'impression étant agencé au-dessus de la fenêtre d'impression (3) dans le sens z du système de coordonnées cartésiennes et dont l'au moins une tête d'impression (11.2) génère une présentation d'impression pendant l'impression dans le sens opposé au sens z dans la direction de la gravitation, et dont
- la zone d'appui s'étend des deux côtés d'une ligne (4), qui chemine au milieu à travers la fenêtre d'impression (3) transversalement au sens de transport x dans le sens y du système de coordonnées cartésiennes, la bande transporteuse (2) étant soutenue par une plaque d'appui (9), qui est agencée au-dessus de la zone d'appui d'un support de rouleaux (20) entre une plaque moulée (211) et une plaque-support (22), la surface d'appui de la plaque d'appui (9) étant plus grande que la surface de la fenêtre d'impression,
- le support de rouleaux (20) est constitué de plaques moulées (211, 212), de la plaque-support (22), de la plaque d'appui (9) et d'un nombre de rouleaux (5, 6, 7 et 8) pour le guidage de la bande transporteuse (2) le long d'une courbe ovale médiane renfoncée vers l'intérieur, et dont la bande transporteuse (2) soit bien tendue au niveau de la section renfoncée vers l'intérieur au moyen d'un rouleau-tendeur (8) et dont la section renfoncée vers l'intérieur soit au moins partiellement formée pour la réception du renflement (11.1) d'au moins une cartouche d'encre (11) du module d'impression et
- que la plaque-support (22) comporte une structure superficielle qui correspond à une caractéristique de flexion souhaitée et qu'aux deux extrémités elle porte sur la partie intérieure un nombre d'entretoises pour la fixation des plaques moulées (211, 212) et sur la partie extérieure des organes tendeurs (225, 227) pour exercer une prétension de la plaque-support (22).

2. Dispositif de transport selon la revendication 1, **caractérisé en ce, que** la bande transporteuse (2) soit une courroie plate et qu'elle comporte dans le sens y du système de coordonnées cartésiennes une largeur (W3), qui est plus large que la largeur (b) de la fenêtre d'impression (3).

3. Dispositif de transport selon la revendication 1, **caractérisé en ce, que** la courroie plate soit dotée d'une grande rigidité transversale et qu'elle soit guidée par l'intermédiaire de deux rouleaux de guidage extérieurs (5 et 6) qui sont respectivement agencés aux extrémités de la plaque-support (22) et des plaques moulées (211, 212), et dont la courroie plate (2) chemine, d'une part, sous la surface d'appui dirigée vers le bas de la plaque d'appui (9) et, d'autre part, entre une partie du module d'impression et de la surface dirigée vers le haut de la plaque d'appui (9).

4. Dispositif de transport selon la revendication 1, **caractérisé en ce, qu'**un module d'impression soit composé d'un chariot d'impression (24), d'une unité de contact et de commande pour les cartouches d'encre et des cartouches d'encre (11, 12) elles-mêmes, lesquelles sont respectivement équipées d'une tête d'impression à jet d'encre, que le chariot d'impression (24) soit agencé avec une mobilité transversale sur des tiges transversales (271, 272) et qu'il puisse être déplacé dans le sens y transversalement au sens de transport d'articles postaux (sens x) dans un espace en forme de caisse, qui est formé par un châssis métallique, dont la paroi latérale droite (25) prend vers l'avant une forme de languette (23), qui est coudée à 90° et qui atteint la plaque moulée (212) et dont la paroi latérale gauche (26) prend vers l'avant une forme de languette (29) qui est coudée à 90° dans le sens x et qui atteint la partie intérieure de la plaque-support (22), de sorte que le module d'impression en position d'impression pénètre partiellement dans l'espace intermédiaire entre les rouleaux de guidage (5, 7, 6, 8) et que les têtes d'impression à jet d'encre des deux cartouches d'encre (11, 12) se trouvent dans la fenêtre d'impression agencée à l'extérieur de la zone de transport.

5. Dispositif de transport selon les revendications 1 et 4, **caractérisé en ce, que** soit utilisée au moins une cartouche d'encre (11) dans un appareil d'impression commandé par microprocesseur et disposant d'une fenêtre d'impression, à travers laquelle l'au moins une tête d'impression à jet d'encre (11.2) de l'au moins une cartouche d'encre (11) pulvérise des gouttes d'encre sur la surface à imprimer d'un article postal (10) ou encore d'un produit plat, qui est transporté à l'aide de la courroie plate en position couchée sur la face qui ne doit pas être imprimée.

6. Dispositif de transport selon les revendications 1, 4 et 5, **caractérisé en ce, que** le sens x d'un système de coordonnées cartésiennes soit le sens de transport de l'article postal (10) ou du produit plat transporté en position couchée sur la face qui ne doit pas être imprimée, que le sens y soit dirigée vers l'arrière en direction de la face arrière et que le sens z soit dirigé vers la partie haute de l'appareil d'impression piloté par microprocesseur, que la fenêtre d'impression soit agencée transversalement par rapport à la plaque d'appui (9) dans le sens y et que l'au moins une cartouche d'encre (11) comporte un renflement (11.1) dirigé vers l'avant et une tête d'impression à jet d'encre (11.2) dirigée vers le bas.

7. Dispositif de transport selon les revendications 1 et 4 à 6, **caractérisé en ce, que** l'appareil d'impression piloté par microprocesseur soit une affranchisseuse.

8. Dispositif de transport selon la revendication 1, **caractérisé en ce, que** soit prévu d'une part un premier nombre d'entretoises (203, 204, 206) entre une extrémité de la plaque-support (22) du support de rouleaux (20) et une première plaque moulée (211), qu'un second nombre d'entretoises (205, 207, 208) soit d'autre part prévu entre une autre extrémité de la plaque-support (22) et une seconde plaque moulée (212), que respectivement un organe tendeur (225) et (227) soit monté aux extrémités respectives de la plaque-support (22) du support de rouleaux (20) et soit formé par une tige de traction (221), et que soit transmise une tension de traction mécanique par les organes tendeurs (225) et (227) sur les deux extrémités de la plaque-support (22) pour la flexion définie du support de rouleaux (20) en cas de charge correspondante sur la plaque-support (22), et que soient prévus des organes tendeurs et de réglage (226, 228) de la tige de traction (221), avec lesquels il soit possible de régler la tension de traction.

9. Dispositif de transport selon les revendications 1 et 8, **caractérisé en ce, que** les entretoises (203, 204, 206) et (205, 207, 208) soient de conception identique.

10. Dispositif de transport selon les revendications 1, 8 et 9, **caractérisé en ce, que** les entretoises (203, 204, 206) et (205, 207, 208) soient toutes conçues identiquement en tant qu'arbres de paliers et que pour le réglage de l'alignement, les entretoises respectives (203, 204, 206) et (205, 207, 208) soient toutes positionnées de telle manière que leurs axes soient parallèles à la même extrémité du support de rouleaux (20).

11. Dispositif de transport selon les revendications 1 et 8 à 10, **caractérisé en ce, que** l'entretoise (204) soit conçue en tant qu'arbre de palier pour un basculeur (200) d'un mécanisme de réglage de tension d'une bande transporteuse (2) et que les entretoises (205, 206 et 207) soient conçues en tant qu'arbres de palier pour les rouleaux (5, 6 et 7) de la bande transporteuse (2).

12. Dispositif de transport selon les revendications 1 et 8 à 11, **caractérisé en ce, que** le basculeur (200) soit constitué de deux leviers coudés extérieurs (201 et 202), qui sont écartés entre eux par l'intermédiaire d'une plaque médiane (2001) en portant à une extrémité du bras de levier un arbre de palier (2008) avec un rouleaux de renvoi (8), et dont l'autre bras respectif des leviers coudés (201, 202) soit coudé au milieu d'environ 90° et serve d'arrêt en combinaison avec une tige d'arrêt (209), et dont les leviers coudés (201, 202) portent respectivement dans la zone coudée une ouverture (2011, 2021) pour la fonction de palier de l'entretoise (204) conçue en tant qu'arbre de palier.

13. Dispositif de transport selon la revendication 1, **caractérisé en ce, que** la plaque-support (22) comporte un premier trou (2201) et un second trou (2202) pour la fixation du dispositif de transport (20B) au dispositif d'entraînement (20A) correspondant, et dont la résistance à la flexion de la plaque-support (22) dans la zone entre les deux trous soit prédéfinie par un renfort et/ou un affaiblissement mécanique(s) de la structure.

14. Dispositif de transport selon les revendications 1 et 13, **caractérisé en ce, que** les zones de renfort et/ou d'affaiblissement de la structure soient positionnées côte à côte.

15. Dispositif de transport selon les revendications 1, 13 et 14, **caractérisé par** un ordre et un agencement définis de plusieurs renforts et affaiblissements de la structure de la plaque-support (22), de manière à ce qu'une flexion définie de la plaque-support (22) soit atteinte, de sorte qu'en cas de sollicitation par charge le tracé de la flexion de la plaque-support (22) s'effectue selon une fonction mathématique définie.

16. Dispositif de transport selon les revendications 1 et 13 à 15, **caractérisé en ce, qu'**il soit rendu possible qu'une flexion de la plaque-support (22) suive un déroulement logarithmique ou potentiel.

17. Dispositif de transport selon les revendications 1 et 13 à 15, **caractérisé en ce, qu'**il soit rendu possible qu'une flexion de la plaque-support (22) suive un déroulement absolument rectiligne et uniforme.

18. Dispositif de transport selon les revendications 1 et 13 à 15, **caractérisé en ce, que** la plaque-support (22) comporte sur la face avant au moins une plaque de base (2200) lisse vers l'intérieur avec des bordures pliées vers l'avant pour le renfort et la réalisation d'une rigidité torsionnelle suffisante, des organes tendeurs (225, 227) ainsi qu'une tige de traction (221) et des organes tendeurs et de réglage (226, 228) de la tige de traction (221), et qu'on atteigne, grâce à une largeur agrandie d'au moins une bordure (2224), un renfort constructif et, grâce à une largeur réduite de la bordure dans la zone de la cavité (229), un affaiblissement constructif de la structure de la plaque-support (22).

19. Dispositif de transport selon les revendications 1, 13 à 15 et 18, **caractérisé en ce, que** la tige de traction (221) soit conçue en tant que vis six-pans.

20. Dispositif de transport selon les revendications 1, 13 à 15 et 18, **caractérisé en ce, que** les organes tendeurs et de réglage (226, 228) de la tige de traction (221) soient conçus en tant que vis ou écrou, qui permettent d'ajuster librement l'alignement de la bande transporteuse sur une plage de 0 à ±10 mm.

21. Dispositif de transport selon les revendications 1 et 13 à 15, **caractérisé en ce, que** soit conçu un affaiblissement de la structure de la plaque-support (22) par une réduction de l'épaisseur de paroi des parois cellulaires ou encore alvéolaires en accord avec les paramètres des matériaux.

22. Dispositif de transport selon les revendications 8 à 10, **caractérisé en ce, que** chacune des deux plaques moulées repose en respectivement trois points sur des entretoises aux deux extrémités de la plaque-support (22), ce qui permet d'atteindre une assise solide et pauvre en torsion des plaques moulées à l'aide des entretoises aux deux extrémités.

23. Dispositif de transport selon les revendications 8 à 10, **caractérisé en ce, qu'**une fixation en trois points soit réalisée aux deux extrémités de la plaque-support (22) pour chacune des deux plaques moulées (211, 212).
